# EUROPÄISCHE PATENTSCHRIFT

(11) **EP 3 554 713 B1**
(45) Veröffentlichungstag und Bekanntmachung des Hinweises auf die Patenterteilung: **17.02.2021**
(21) Anmeldenummer: 17809258.1
(22) Anmeldetag: 01.12.2017
(51) Int. Cl.: B05B 1/14, B05B 13/04, B41J 3/407, B41J 3/54, B41J 25/00

(54) **DRUCKKOPF MIT VERSCHIEBE- UND/ODER DREHMECHANIK FÜR ZUMINDEST EINE DÜSENREIHE**
PRINTING HEAD WITH OFFSET AND/OR ROTATION MECHANISM FOR AT LEAST A NOZZLE ROW
TÊTE D'IMPRESSION AVEC MÉCHANISME DE DÉCALAGE ET/OU DE ROTATION POUR AU MOINS UNE RANGÉE DE BUSES

(30) Priorität: 14.12.2016 DE 102016014920
(43) Veröffentlichungstag der Anmeldung: 23.10.2019
(73) Patentinhaber: Dürr Systems AG, 74321 Bietigheim-Bissingen (DE)
(72) Erfinder: FRITZ, Hans-Georg, 73760 Ostfildern (DE); WÖHR, Benjamin, 74363 Eibensbach (DE); KLEINER, Marcus, 74354 Besigheim (DE); BUBEK, Moritz, 71640 Ludwigsburg (DE); BEYL, Timo, 74354 Besigheim (DE); HERRE, Frank, 71739 Oberriexingen (DE); SOTZNY, Steffen, 71720 Oberstenfeld (DE)
(74) Vertreter: v. Bezold & Partner Patentanwälte - PartG mbB
(86) Internationale Anmeldenummer: PCT/EP2017/081121
(87) Internationale Veröffentlichungsnummer: WO 2018/108572

(56) Entgegenhaltungen:
- WO-A1-02/098576
- DE-A1-102014 006 991
- US-A1- 2001 017 085

## Beschreibung

Die Erfindung betrifft eine Applikationsvorrichtung zum Applizieren eines Applikationsmittels auf ein Bauteil, vorzugsweise zur Applikation eines Lacks auf ein Kraftfahrzeugkarosseriebauteil, mit zumindest zwei Düsenreihen, wobei die zumindest zwei Düsenreihen jeweils mehrere Düsen zur Ausgabe von Applikationsmittelstrahlen (z. B. zusammenhängende Applikationsmittelstrahlen und/oder mehrere Tropfen umfassende Tropfenstrahlen) aufweisen.

Zum allgemeinen Stand der Technik kann zunächst verwiesen werden auf die DE 10 2014 006 991 A1, die US 2005/0 243 112 A1, die EP 1 764 226 A1 und die EP 1 852 733 A1.

Zur Serienlackierung von Kraftfahrzeugkarosseriebauteilen werden als Applikationsgerät üblicherweise Rotationszerstäuber eingesetzt, die jedoch den Nachteil eines beschränkten Auftragswirkungsgrades haben, so dass sich nur ein Teil des applizierten Lacks auf den zu beschichtenden Bauteilen ablagert, während der Rest des applizierten Lacks als sogenannter Overspray entsorgt werden muss.

Die US 9,108,424 B2 offenbart einen Drop-On-Demand Valve-Jet-Printer mit mehreren Ventilöffnungen (Düsen), dessen Wirkprinzip auf der Verwendung von elektrischen Ventilen beruht. Dabei wird jeweils ein magnetischer Kolben in einer Spule geführt und durch Stromzufuhr in die Spule angehoben. Dadurch werden die Ventilöffnungen freigegeben, so dass Tinte ausgegeben werden kann. Nachteilhaft daran ist, dass derartige Drop-On-Demand Valve-Jet-Printer nicht dazu geeignet sind, flächendeckend zu beschichten. Insbesondere sind die in der automatisierten Serienlackierung hochwertiger Bauteile, z. B. Kraftfahrzeugkarosserien, erforderlichen Flächenleistungen durch Drop-On-Demand Druck-Techniken meist nicht zu erzielen. Der Begriff eines Druckkopfs kann also auch durch den Begriff eines Düsenapplikators ersetzt werden. Aus Figur 17 ergibt sich, dass vor allem die Abstände zwischen den Düsen zu groß sind, um flächendeckend zu beschichten, insbesondere um einen zusammenhängenden Beschichtungsmittelfilm zu erzeugen. Eine Lösungsmöglichkeit hierfür scheint zunächst das Verdrehen des Druckkopfs zu sein. Dies reduziert aber gleichzeitig die Breite der durch den Valve-Jet-Printer erzeugten Beschichtungsmittelbahn und somit dessen Flächenleistung.

Ein wesentliches Problem ist, dass sich die einzelnen Düsen einer Düsenreihe mechanisch nicht beliebig eng fertigen lassen, insbesondere wenn Einzelventile verbaut sind, wie z. B. bei Drop-On-Demand Valve-Jet-Printern üblich, weil erforderliche Abstände zwischen Düsen, Spulen, Betätigungshebel, Ankern usw. zu einem Mindestabstand der einzelnen Düsen führen. Die Mindestabstände können so groß sein, dass eine Düsenreihe alleine zu keinem geschlossenen Beschichtungsmittelfilm führt. Durch Verdrehen des Druckkopfs kann zwar wie bereits oben erwähnt unter Umständen ein geschlossener Beschichtungsmittelfilm erreicht werden, allerdings wird durch das Verdrehen auch die Bahnbreite deutlich reduziert, was zu einer reduzierten Flächenleitung führt.

Eine Maßnahme zur Erhöhung der Flächenleistung scheint zunächst, dass mehrere Druckköpfe hintereinander und in Längsrichtung der Düsenreihen versetzt zueinander angeordnet werden.

Figur 18 zeigt, dass durch mehrere Druckköpfe die Abstände der Düsen der Düsenreihen der einzelnen Druckköpfe verkleinert werden können.

### Beispiel:

1 Druckkopf: 10mm Ventilöffnungsabstand;
2 solcher Druckköpfe hintereinander und versetzt in Längsrichtung der Düsenreihen: 5mm Ventilöffnungsabstand;
10 solcher Druckköpfe hintereinander und versetzt in Längsrichtung der Düsenreihen: 1mm Ventilöffnungsabstand.

Eine derartige Anordnung wäre aber insbesondere bei der Applikationsroboter-basierten Lackierung von Kraftfahrzeugkarosserien nachteilhaft, weil ein z. B. Bauteilgeometrie-abhängig erforderliches gemeinsames Verdrehen der Druckköpfe um eine gemeinsame Zentralachse durch den Applikationsroboter zu ungleichmäßigen Düsenabständen zwischen den Düsen der einzelnen Düsenreihen führt, was Figur 19 entnommen werden kann.

Figur 20 kann entnommen werden, dass ungleichmäßige Düsenabstände zwischen den Düsen der Düsenreihen zu einem inhomogenen, im Extremfall sogar nicht geschlossenen, Beschichtungsmittelfilm, führen, was z. B. in der Kraftfahrzeuglackiertechnik meist inakzeptabel ist.

Eine Aufgabe der Erfindung ist es insbesondere, eine Applikationsvorrichtung zum vorzugsweise serienweisen Applizieren eines Applikationsmittels auf ein Bauteil mittels zumindest zwei Düsenreihen zu schaffen, die trotz Verdrehung der Düsenreihen durch einen Applikationsroboter einen ausreichend homogenen Applikationsmittelfilm auf dem Bauteil und/oder eine ausreichend hohe Flächenbeschichtungsleistung ermöglicht.

Diese Aufgabe kann mit den Merkmalen des Hauptanspruchs gelöst werden. Vorteilhafte Weiterbildungen der Erfindung können den Unteransprüchen und der folgenden Beschreibung bevorzugter Ausführungsformen der Erfindung entnommen werden.

Die Erfindung betrifft eine Applikationsvorrichtung zum Applizieren eines Applikationsmittels auf ein Kraftfahrzeugkarosseriebauteil.

Die Applikationsvorrichtung umfasst zumindest einen Druckkopf zum vorzugsweise serienweisen Applizieren des Applikationsmittels und zur Montage an einen Applikationsroboter, der mindestens fünf bewegliche Roboterachsen einschließlich einer Handachse aufweist.

Der zumindest eine Druckkopf kann z. B. einen ersten Drucckopf und zumindest einen weiteren Druckkopf umfassen.

Die Applikationsvorrichtung umfasst zumindest zwei Düsenreihen, die durch den Applikationsroboter bewegbar einschließlich verdrehbar sind.

Die zumindest zwei Düsenreihen umfassen eine erste Düsenreihe mit mehreren Düsen zur Ausgabe von Applikationsmittelstrahlen (z. B. zusammenhängende Applikationsmittelstrahlen und/oder Tropfen umfassende Tropfenstrahlen) und zumindest eine weitere Düsenreihe mit mehreren Düsen zur Ausgabe von Applikationsmittelstrahlen (z. B. zusammenhängende Applikationsmittelstrahlen und/oder Tropfen umfassende Tropfenstrahlen). Die Applikationsvorrichtung kann somit insbesondere zumindest zwei, zumindest drei, zumindest vier oder sogar zumindest fünf Düsenreihen aufweisen.

Die Applikationsvorrichtung zeichnet sich insbesondere dadurch aus, zumindest eine Düsenreihe der zumindest zwei Düsenreihen zusätzlich zu der Verdrehung durch den Applikationsroboter relativ zu der zumindest einen weiteren Düsenreihe beweglich ist zur Positionsanpassung der Düsen der ersten Düsenreihe und der Düsen der zumindest einen weiteren Düsenreihe, um dadurch eine durch den Applikationsroboter verursachte Verdrehung der zumindest zwei Düsenreihen zu korrigieren. Somit ist die erste Düsenreihe und/oder die zumindest eine weitere Düsenreihe beweglich. Die Applikationsvorrichtung kann folglich zur Positionsanpassung zumindest eine, zumindest zwei, zumindest drei oder sogar zumindest fünf bewegliche Düsenreihen umfassen.

Die Positionsanpassung dient dazu, eine durch den Applikationsroboter, insbesondere dessen Handachse, verursachte Verdrehung der zumindest zwei Düsenreihen zu korrigieren.

Die Verdrehung der zumindest zwei Düsenreihen erfolgt z. B. um eine Verdrehachse senkrecht zum Bauteil.

Die Erfindung schafft eine zweckmäßige technische/mechanische Lösung, mittels der sichergestellt werden kann, dass mehrere Düsenreihen eingesetzt werden können und die mehreren Düsenreihen insbesondere gemeinsam durch einen Applikationsroboter verdreht werden können, wobei eine aus der Verdrehung resultierende Fehlposition durch die Positionsanpassung im Kontext der Erfindung korrigierbar ist.

Die erfindungsgemäße Applikationsvorrichtung umfasst insbesondere Ausführungsformen, bei denen eine Positionsanpassung einzelner Düsenreihen (z. B. auf einem Druckkopf) und/oder einzelner Druckköpfe zueinander ermöglicht werden, um die Position der zumindest zwei Düsenreihen so zu korrigieren, dass ein weiterhin im Wesentlichen homogenes Applikationsbild mit vorzugsweise allen Düsenabständen, Strahlabständen und/oder Tropfenspuren gleichmäßig erhalten bleiben kann. Im Wesentlichen alle Strahlenabstände können durch das Applikationsroboter-verursachte Verdrehen enger oder weiter werden, aber alle Abstände bleiben vorzugsweise durch die Positionsanpassung (Korrektur) der Düsenreihen im Wesentlichen gleichmäßig beabstandet.

Das Applikationsroboter-verursachte Verdrehen der zumindest zwei Düsenreihen erfolgt vorzugsweise um eine Verdrehachse, die relativ zu den zumindest zwei Düsenreihen im Wesentlichen zentral angeordnet ist und/oder im Wesentlichen parallel zu den Applikationsmittelstrahlen der zumindest zwei Düsenreihen ausgerichtet ist, wodurch z. B. ein Verdrehen um die Z-Achse (oder eine anderen Achse) bei horizontaler Lackierung umfasst ist.

Der zumindest eine Druckkopf entspricht einem Applikator zum vorzugsweise serienweisen Applizieren des Applikationsmittels und zur Montage an einen Applikationsroboter. Der hierin verwendete Begriff des Applikators kann einen oder mehrere Druckköpfe umfassen.

Für eine optimale Applikation mit einem oder mehreren Druccköpfen mit einzelnen Düsen, die in einer Reihe angeordnet sind, ist die Positionsanpassung der Düsenreihen für z. B. eine der folgende Funktionen nützlich oder sogar erforderlich. Die Applikationsvorrichtung umfasst somit einen oder mehrere der folgenden vorteilhaften Eigenschaften:
- Gleichmäßige Veränderung der Düsenabstände,
- Anpassung, um ein homogenes Lackbild zu bekommen (im Wesentlichen alle Einzelreihen fügen/verlaufen zu einem homogenen Lackiersteifen/Lackfilm),
- Für verschiedene Lacksysteme geeignet,
- Für verschiedene Lacke geeignet,
- Für verschiedene Lack-Lieferanten geeignet,
- Für verschiedene Farbtöne geeignet,
- Für verschiedene Viskositäten geeignet,
- Zum Ausgleichen von Produktionsschwankungen und/oder Toleranzen der Bauteile,
- Zur Anpassung an eine Bauteilgeometrie,
- Breitenanpassung des Lackstrahls/Lackstreifens an die Geometrie des Bauteils,
- Verstellung der Strahlbreite des Applikators,
- Anpassung, um die Schichtdicke zu verändern,
- Anpassung, um die Applikationszeit(en) zu verändern,
- Anpassung, um den Verlauf des Lackes zu verbessern,
- Anpassung, um die Flächenleistung zu verändern,
- Hohe Flächenleistung,
- Möglichkeit, den Applikator um seine Mitten- oder Verdrehachse zu verdrehen, ohne dass die Homogenität des Lackfilms beeinträchtigt wird,
- Verdrehen/Verschieben zumindest einer Düsenreihe, um die Homogenität des Lackfilms anzupassen oder zu erhalten, z.B. für verschiedene Lackarten, Lacke, Viskositäten etc.,
- Verdrehen/Verschieben zumindest einer Düsenreihe, um Konturen des Bauteils zu folgen,
- Verdrehen/Verschieben zumindest einer Düsenreihe, um die Lackierstrahlbreite/Bahnbreite zu verändern,
- Ermöglichung größerer Ventile (einfacher herzustellen und/oder mit höherer Schließkraft) zur Steuerung der Applikationsmittelabgabe,
- Mehr-Reihigkeit sowie die Positionsanpassung (Korrekturmechanik) ermöglichen volle Einsatzmöglichkeit/Parametrierbarkeit des Applikators hinsichtlich Verdrehen und Flächenleistung.

Es ist möglich, dass die zumindest eine bewegliche Düsenreihe beweglich ist, um eine durch den Applikationsroboter erzeugbare Verdrehung der zumindest zwei Düsenreihen so zu korrigieren, dass die Düsenabstände zwischen den Düsen, und somit zweckmäßig den Applikationsmittelstrahlen, der ersten Düsenreihe und den Düsen, und somit zweckmäßig den Applikationsmittelstrahlen, der zumindest einen weiteren Düsenreihe, im Wesentlichen gleichmäßig voneinander beabstandet werden.

Alternativ oder ergänzend ist es möglich, dass durch eine durch den Applikationsroboter erzeugbare Verdrehung der zumindest zwei Düsenreihen die zweckmäßig veränderlichen Düsenabstände zwischen den Düsen, und somit zweckmäßig den Applikationsmittelstrahlen, der ersten Düsenreihe, und den Düsen, und somit zweckmäßig den Applikationsmittelstrahlen, der zumindest einen weiteren Düsenreihe größer oder kleiner werden, aber durch die Positionsanpassung im Wesentlichen gleichmäßig voneinander beabstandet werden.

Die Positionsanpassung ermöglicht vorzugsweise eine Relativbewegung zwischen den zumindest zwei Düsenreihen, z. B. im Gegensatz zu der in Figur 19 gezeigten Variante, in der die Düsenreihen ohne Relativbewegungsfunktion allesamt um eine einzige Zentralachse verdreht werden.

Die durch den Applikationsroboter erzeugbare Verdrehung der zumindest zwei Düsenreihen kann z. B. um eine gemeinsame Verdrehachse erfolgen und vorzugsweise durch eine Handachse des Applikationsroboters.

Trotz einer durch den Applikationsroboter erzeugbaren Verdrehung der zumindest zwei Düsenreihen kann die Positionsanpassung vorzugsweise im Wesentlichen gleichmäßige Düsenabstände zwischen den Düsen der ersten Düsenreihe und den Düsen der zumindest einen weiteren Düsenreihe ermöglichen.

Alternativ oder ergänzend kann z. B. trotz einer durch den Applikationsroboter erzeugbaren Verdrehung der zumindest zwei Düsenreihen die Positionsanpassung eine insbesondere für die Kraftfahrzeuglackierung ausreichende Homogenitätserhaltung des durch das Applikationsmittel erzeugbaren Applikationsmittelfilms auf dem Bauteil ermöglichen.

Die Düsenabstände entsprechen z. B. Düsenabständen senkrecht zur vorzugsweise translatorischen Bewegungsrichtung des zumindest einen Druckkopfs.

Die Verdrehung der zumindest zwei Düsenreihen erfolgt vorzugsweise durch eine Achse der Handachse des Applikationsroboters.

Dabei ist es wichtig, dass sich die Vorrichtung zur Positionsanpassung der mindestens zwei Düsenreihen an einer von der Drehbewegung nicht beeinflussten Stelle der Drehachse bzw. der Handachse abstützt.

Es ist möglich, dass die zumindest eine bewegliche Düsenreihe drehbar ist und eine Drehachse aufweist.

Die Drehachse kann z. B. im Wesentlichen mittig zur zumindest einen beweglichen Düsenreihe positioniert sein, insbesondere in deren Längs- und/oder Querrichtung, oder außermittig zur zumindest einen beweglichen Düsenreihe positioniert sein, insbesondere in deren Längs- und/oder Querrichtung.

Es ist möglich, dass die Drehachse z. B. auf der Längsachse der beweglichen Düsenreihe positioniert ist und/oder außerhalb oder innerhalb der zumindest einen beweglichen Düsenreihe.

Es ist möglich, dass mehrere Düsenreihen drehbar sind und jeweils eigene Drehachse aufweisen,

Die einzelnen Drehachsen können z. B. gleichmäßig voneinander beabstandet und/oder in einer vorzugsweise linearen Reihe angeordnet sein.

Die zumindest eine bewegliche Düsenreihe kann vorzugsweise entlang ihrer Längserstreckung längsverschiebbar sein und zwar alternativ oder ergänzend zu einer Drehbarkeitsfunktion.

Es ist möglich, dass die Applikationsvorrichtung eine Verschiebe- und/oder Drehmechanik zum zweckmäßig unmittelbaren oder mittelbaren Bewegen der zumindest einen beweglichen Düsenreihe umfasst.

Es ist wie zuvor erwähnt möglich, dass die erste Düsenreihe und/oder die zumindest eine weitere Düsenreihe beweglich ist zur Positionsanpassung der Düsen der ersten Düsenreihe und der Düsen der zumindest einen weiteren Düsenreihe.

Es ist möglich, dass die Applikationsvorrichtung zur Positionsanpassung zumindest einen Motor, vorzugsweise Elektromotor, zum zweckmäßig unmittelbaren oder mittelbaren Bewegen der zumindest einen beweglichen Düsenreihe umfasst.

Der zumindest eine Motor kann z. B. einen Schiebe-/Linearmotor, Drehmotor und/oder Stellmotor umfassen.

Es ist möglich, dass ein und derselbe Motor zum zweckmäßig unmittelbaren oder mittelbaren gemeinsamen Bewegen der ersten Düsenreihe und der zumindest einen weitere Düsenreihe dient, so dass zur Positionsanpassung die erste Düsenreihe und die zumindest eine weitere Düsenreihe beweglich sind. Hierbei kann also ein Motor zur Bewegung von zumindest zwei Düsenreichen genutzt werden.

Ebenfalls ist es möglich, dass ein erster Motor zum Bewegen der ersten Düsenreihe und zumindest ein weiterer Motor zum Bewegen der zumindest einen weiteren Düsenreihe dient, so dass zur Positionsanpassung die erste Düsenreihe und die zumindest eine weitere Düsenreihe beweglich sind. Hierbei können also Einzelmotoren zur Bewegung von zumindest zwei Düsenreihen genutzt werden.

Es ist möglich, dass zur Positionsanpassung die erste Düsenreihe und die zumindest eine weitere Düsenreihe über zumindest eine Verbindung, vorzugsweise eine Master-Slave-Verbindung und/oder eine mechanische Verkopplungsverbindung, miteinander verbunden sind. Dadurch kann z. B. eine Synchronisierung der Bewegungen der ersten Düsenreihe und der zumindest einen weiteren Düsenreihe bewirkt werden. Alternativ oder ergänzend kann dadurch bewirkt werden, dass eine Bewegung der ersten Düsenreihe eine entsprechende Bewegung der zumindest einen weiteren Düsenreihe verursacht oder umgekehrt.

Ebenfalls kann die erste Düsenreihe und die zumindest eine weitere Düsenreihe zur Positionsanpassung einzeln angesteuert werden.

Die Applikationsvorrichtung kann zur Positionsanpassung zumindest eines von folgendem aufweisen: zumindest eine Parallelogramm-Mechanik (z. B. Verbindung der Druckköpfe und/oder Düsenreihen mit gelagerten Stegen und daraus resultierender Verschiebung), zumindest eine Konturkurve, zumindest eine Kurvenscheibe, zumindest eine Getriebeeinrichtung, vorzugsweis mit Achsen, und/oder zumindest eine Evolventen-Verzahnung (z. B. Evolventen-Getriebe).

Die Applikationsvorrichtung kann zumindest eine Steuereinrichtung zur Berechnung von Anpassungswerten für die Positionsanpassung umfassen und vorzugsweise zum Steuern der Bewegungen der zumindest einen beweglichen Düsenreihe und/oder zum Steuern des Applikationsroboters dienen. Der Motor des Handhabungsgerätes (Roboter) übergibt die Positionsdaten einer Software, die daraus die Korrekturbefehle für den/die Korrekturmotoren erzeugt.

Es ist möglich, dass die zumindest eine bewegliche Düsenreihe an einem Druckkopf wie hierin offenbart angebracht ist.

Die zumindest eine bewegliche Düsenreihe kann zur Positionsanpassung z. B. relativ zu ihrem Druckkopf beweglich sein.

Die zumindest eine bewegliche Düsenreihe kann zur Positionsanpassung aber auch z. B. mit ihrem Druckkopf gemeinsam beweglich sein, so dass vorzugsweise die zumindest eine bewegliche Düsenreihe relativ zu ihrem Druckkopf ortsfest angeordnet ist und/oder die Bewegung der zumindest einen beweglichen Düsenreihe durch eine Bewegung ihres Druckkopfs verursacht wird.

Im Kontext der Erfindung kann also zumindest eine bewegliche Düsenreihe relativ zu dem Druckkopf, an dem sie montiert ist, zur Positionsanpassung beweglich sein. Alternativ oder ergänzend kann im Kontext der Erfindung aber auch zumindest eine bewegliche Düsenreihe zusammen mit dem Druckkopf, an dem sie montiert ist, zur Positionsanpassung beweglich sein.

Die erste Düsenreihe und die zumindest eine weitere Düsenreihe können z. B. an ein und demselben Druckkopf angeordnet und und relativ zu ihrem Druckkopf beweglich sein.

Die Applikationsvorrichtung kann einen ersten Druckkopf wie hierin offenbart und zumindest einen weiteren Druckkopf wie hierin offenbart aufweisen.

Der erste Druckkopf kann vorzugsweise die erste Düsenreihe umfassen und der zumindest eine weitere Druckkopf kann die zumindest eine weitere Düsenreihe umfassen.

Es ist möglich, dass die erste Düsenreihe relativ zum ersten Druckkopf beweglich ist. Alternativ kann die erste Düsenreihe mit dem ersten Druckkopf gemeinsam beweglich sein, so dass z. B. die erste Düsenreihe relativ zum ersten Druckkopf ortsfest angeordnet ist und/oder die Bewegung der ersten Düsenreihe durch eine Bewegung des ersten Druckkopfs verursacht wird.

Es ist möglich, dass die zumindest eine weitere Düsenreihe relativ zum zumindest einen weiteren Druckkopf beweglich angeordnet ist. Alternativ kann die zumindest eine weitere Düsenreihe mit dem zumindest einen weiteren Druckkopf gemeinsam beweglich sein, so dass z. B. die zumindest eine weitere Düsenreihe relativ zum zumindest einen weiteren Druckkopf ortsfest angeordnet ist und/oder die Bewegung der zumindest einen weiteren Düsenreihe durch eine Bewegung des zumindest einen weiteren Druckkopfs verursacht wird.

Der erste Druckkopf und/oder der zumindest eine weitere Druckkopf kann zumindest eine Düsenreihe aufweisen, vorzugsweise aber zumindest zwei z. B. bewegliche Düsenreihen.

Der erste Druckkopf und der zumindest eine weitere Druckkopf können z. B. durch eine Halterungseinrichtung gehalten sein und insbesondere eine Multiple-Druckkopf-Einheit bilden.

Der erste Druckkopf und der zumindest eine weitere Druckkopf dienen insbesondere zur Montage an ein und denselben Applikationsroboter.

Die Halterungseinrichtung kann zur Positionsanpassung zumindest einen z. B. translatorischen und/oder rotatorischen Bewegungsfreiheitsgrad für den ersten Druckkopf und/oder für den zumindest einen weiteren Druckkopf ermöglichen.

Es ist möglich, dass die erste Düsenreihe und die zumindest eine weitere Düsenreihe in deren Längsrichtung versetzt zueinander angeordnet sind und/oder die Düsen der ersten Düsenreihe und die Düsen der zumindest einen weiteren Düsenreihe einander nicht überlappen.

Die erste Düsenreihe und die zumindest eine weitere Düsenreihe können z. B. im Wesentlichen orthogonal zu deren Längsrichtung versetzt hintereinander angeordnet sein und/oder im Wesentlichen orthogonal zur zweckmäßig translatorischen Bewegungsrichtung des zumindest einen Druckkopfs.

Es ist möglich, dass die erste Düsenreihe und die zumindest eine weitere Düsenreihe trotz Positionsanpassung im Wesentlichen parallel zueinander ausgerichtet bleiben, also insbesondere vor und nach einer Positionsanpassung parallel zueinander ausgerichtet sind.

Es ist möglich, dass die erste Düsenreihe in einer ersten Düsenplatte angeordnet ist und die zumindest eine weitere Düsenreihe in einer separaten, vorzugsweise von der Düsenplatte der ersten Düsenreihe beabstandeten, zweiten Düsenplatte angeordnet ist.

Es ist möglich, dass Einzelventile zur Steuerung der Applikationsmittelabgabe aus den einzelnen Düsen der erste Düsenreihe und/oder den einzelnen Düsen der zumindest einen weiteren Düsenreihe vorgesehen sind, wobei die Einzelventile jeweils ein bewegliches Ventilelement (z. B. Anker oder Ventilnadel) aufweisen, um die jeweilige Düse in einer Schließstellung zu verschließen und in einer Öffnungsstellung freizugeben, und jeweils einen vorzugsweise elektromechanischen Antrieb aufweisen, vorzugsweise einen Spulen-Rückstellelement-Antrieb, zum Bewegen des Ventilelements. Die Einzelventile sind zweckmäßig in dem zumindest einen Druckkopf angeordnet.

Die Ventil-Antriebe arbeiten vorzugsweise elektromechanisch (z. B. elektromagnetisch oder piezoelektrisch).

Die Ventil-Antriebe umfassen jeweils vorzugsweise eine elektrische Spule oder einen Piezoaktor zur Betätigung des Ventilelements.

Es ist möglich, dass die Ventil-Antriebe jeweils ein vorzugsweise elastisches Rückstellelement zur Betätigung des Ventilelements umfassen.

Die Applikationsmittelstrahlen der ersten Düsenreihe und/oder der zumindest einen weiteren Düsenreihe können zusammenhängende Applikationsmittelstrahlen und/oder (mehrere z. B. im Wesentlichen runde oder längliche Tropfen umfassende) Tropfenstrahlen umfassen.

Zur Erzeugung eines Tropfenstrahls können z. B. die Spule und das Rückstellelement (z. B. eine Feder) dafür sorgen, dass das Ventilelement zwischen der Öffnungsstellung und der Schließstellung hin- und her bewegt wird. Der Tropfenstrahl liegt zweckmäßig zwischen der zumindest einen Düse und dem Bauteil vor.

Zur Erzeugung eines zusammenhängenden Applikationsmittelstrahls kann z. B. die Spule oder der Piezoaktor das Ventilelement dauerhaft in der Öffnungsstellung halten. Das Rückstellelement kann z. B. das Ventilelement in Ruhephasen in die Schließstellung bewegen, wobei während der Applikation des Applikationsmittels das Ventilelement zweckmäßig dauerhaft in der Öffnungsstellung gehalten wird. Der zusammenhängende Applikationsmittelstrahl liegt zweckmäßig zwischen der zumindest einen Düse und dem Bauteil vor.

Das Applikationsmittel kann z. B. viskos, hochviskos oder strukturviskos sein, vorzugsweise mit einer Viskosität von über 15mPas, über 30mPas, über 60mPas, über 100mPas oder über 130mPas und/oder vorzugsweise mit einer Viskosität kleiner 400mPas oder kleiner 200mPas oder kleiner 150mPas (gemessen bei einer Schergeschwindigkeit von 1000s⁻¹) und/oder ein Lack sein.

Der zumindest eine Druckkopf kann zweckmäßig den ersten Druckkopf und/oder den zumindest einen weiteren Druckkopf umfassen.

Der zumindest eine Druckkopf kann vorzugsweise zumindest eines der folgenden Merkmale aufweisen:
- der zumindest eine Druckkopf ist zum im Wesentlichen zerstäubungs- oder sprühnebelfreien Applizieren des Applikationsmittels ausgeführt, und/oder
- der zumindest eine Druckkopf ist auf Dauerbetrieb ausgelegt und dient zur Flächenbeschichtung des Bauteils, und/oder
- der zumindest eine Druckkopf gibt einen eng begrenzten Applikationsmittelstrahl ab im Gegensatz zu einem (wie z. B. durch einen Zerstäuber erzeugten, zerstäuben) Sprühnebel, und/oder
- der zumindest eine Druckkopf gibt einen Tropfenstrahl ab, z. B. im Gegensatz zu einem in Strahllängsrichtung zusammen hängenden Applikationsmittelstrahl. Hierbei ist zu erwähnen, dass die Tropfen des Druckkopfs aus folgenden Gründen keinen Overspray erzeugen:
   1) Sie sind zielgerichtet und treffen daher die Oberfläche.
   2) Sie werden durch Lüfte nicht abgelenkt.
   3) Sie werden durch Elektrostatik nicht abgelenkt, und/oder
- der zumindest eine Druckkopf gibt einen in Strahllängsrichtung zusammen hängenden Applikationsmittelstrahl ab, z. B. im Gegensatz zu einem Tropfenstrahl.
- der zumindest eine Druckkopf weist einen Auftragswirkungsgrad von mindestens 80%, 90%, 95% oder 99% auf, so dass vorzugsweise im Wesentlichen das gesamte applizierte Applikationsmittel vollständig auf dem Bauteil abgelagert wird, im Wesentlichen ohne Oversprayerzeugung, und/oder
- das vorstehende gilt bezogen auf die wunschgemäß zu lackierende Fläche. An kurzen Winkelübergängen (Kanten) kann es aber wunschgemäß dazu kommen, dass die senkrechten Anteile der gekanteten Bleche lackiert werden sollen. Das führt aber zu Bereichen beim Aus/Einschalten oder an Kanten, die teilweise lackiert sind, aber eigentlich nicht lackiert werden sollen. Dies senkt den "Wirkungsgrad". Dabei handelt es sich aber nicht um Overspray, sondern um ungewollt lackierte Teilflächen, um sicherzustellen, dass die Wunschflächen komplett mit Lack benetzt sind, und/oder
- der zumindest eine Druckkopf weist eine Flächenbeschichtungsleistung von mindestens 0,5 m²/min, 1m²/min, 2m²/min oder mindestens 3m²/min auf, und/oder
- der zumindest eine Druckkopf weist mindestens einen elektrisch ansteuerbaren Aktor aufweist, um das Applikationsmittel aus dem zumindest eine Druckkopf auszustoßen, insbesondere einen Magnetaktor oder einen Piezoaktor.

Zu erwähnen ist, dass die erste Düsenreihe und/oder die zumindest eine weitere Düsenreihe eine Vielzahl an Düsen (z. B. über 5, über 10 oder sogar über 15 Düsen und optional eine dementsprechende Anzahl an zugehörigen Einzelventilen) umfassen kann.

Zu erwähnen ist außerdem, dass der im Rahmen der Erfindung verwendete Begriff des zumindest einen "Druckkopfs" allgemein zu verstehen ist und lediglich insbesondere zur Abgrenzung von Zerstäubern (z.B. Rotationszerstäuber, Scheibenzerstäuber, Airless-Zerstäuber, Airmix-Zerstäuber und/oder Ultraschallzerstäuber) dient, die einen Sprühnebel des zu applizierenden Applikationsmittels erzeugen. Im Gegensatz dazu erzeugt der erfindungsgemäße Druckkopf vorzugsweise zumindest einen, insbesondere eine Vielzahl räumlich eng begrenzter Applikationsmittelstrahlen.

Weiterhin ist zu erwähnen, dass die zumindest zwei Düsenreihen vorzugsweise zur Applikation eines Lacks (z.B. Basislack, Klarlack, Wasserlack und/oder lösemittelbasierter Lack) dienen. Jedoch können sie alternativ auch zur Applikation anderer Applikationsmittel, insbesondere Beschichtungsmittel, ausgelegt sein, wie beispielsweise zur Applikation von Dichtstoff, Dämmstoff, Klebstoff, Primer etc., um nur einige Beispiele zu nennen.

Der Applikationsabstand zwischen den Düsen und der Bauteiloberfläche beträgt vorzugsweise mindestens 4mm, 10 mm, 20mm oder 40 mm und/oder höchstens 200mm oder 100 mm.

Die Erfindung umfasst auch einen Applikationsroboter, vorzugsweise einen Beschichtungs- oder Lackierroboter, mit zumindest einer Applikationsvorrichtung wie hierin offenbart.

Der Applikationsroboter dient zweckmäßig zur Führung eines oder mehrerer Druckköpfe und somit der zumindest zwei Düsenreihen und kann z. B. zumindest fünf oder zumindest sechs bewegliche Roboterachsen aufweisen.

Die Erfindung umfasst ebenfalls ein Applikationsverfahren, vorzugsweise ausgeführt durch eine Applikationsvorrichtung wie hierin offenbart. Die Offenbarung zur Applikationsvorrichtung gilt somit sinngemäß für das Applikationsverfahren und ist sinngemäß ebenfalls beansprucht.

Das Applikationsverfahren dient zum Applizieren eines Applikationsmittels auf ein Bauteil, vorzugsweise zur Applikation eines Lacks auf ein Kraftfahrzeugkarosseriebauteil, wobei zumindest ein Druckkopf vorzugsweise serienweise das Applikationsmittel appliziert und an einem Applikationsroboter montiert, und zumindest zwei Düsenreihen durch den Applikationsroboter bewegt werden, wobei die zumindest zwei Düsenreihen eine erste Düsenreihe mit mehreren Düsen zur Ausgabe von Applikationsmittelstrahlen und zumindest eine weitere Düsenreihe mit mehreren Düsen zur Ausgabe von Applikationsmittelstrahlen umfassen.

Das Applikationsverfahren zeichnet sich vor allem dadurch aus, dass zumindest eine Düsenreihe der zumindest zwei Düsenreihen bewegt wird zur Positionsanpassung der Düsen der ersten Düsenreihe und der Düsen der zumindest einen weiteren Düsenreihe.

Die oben beschriebenen bevorzugten Ausführungsformen der Erfindung sind miteinander kombinierbar. Andere vorteilhafte Weiterbildungen der Erfindung sind in den Unteransprüchen offenbart oder ergeben sich aus der folgenden Beschreibung bevorzugter Ausführungsformen der Erfindung in Verbindung mit den beigefügten Figuren.
- Figur 1: zeigt eine schematische Ansicht von drei Düsenreihen für eine Applikationsvorrichtung gemäß einer Ausführungsform der Erfindung,
- Figur 2: zeigt eine schematische Ansicht der drei Düsenreihen der Figur 1 in positionsangepasster Stellung,
- Figur 3: zeigt eine schematische Ansicht zur Darstellung des Wirkprinzips einer Applikationsvorrichtung gemäß einer Ausführungsform der Erfindung,
- Figur 4: zeigt eine schematische Ansicht von vier Düsenreihen für eine Applikationsvorrichtung gemäß einer Ausführungsform der Erfindung,
- Figur 5: zeigt eine schematische Ansicht von vier Düsenreihen für eine Applikationsvorrichtung gemäß einer anderen Ausführungsform der Erfindung,
- Figur 6: zeigt eine schematische Ansicht von vier Düsenreihen für eine Applikationsvorrichtung gemäß einer wiederum anderen Ausführungsform der Erfindung,
- Figur 7: zeigt eine schematische Ansicht von vier Düsenreihen für eine Applikationsvorrichtung gemäß einer noch anderen Ausführungsform der Erfindung,
- Figur 8: zeigt eine schematische Ansicht von vier Düsenreihen für eine Applikationsvorrichtung gemäß einer Ausführungsform der Erfindung,
- Figur 9: zeigt eine schematische Ansicht von vier Düsenreihen für eine Applikationsvorrichtung gemäß einer anderen Ausführungsform der Erfindung, und
- Figur 10: zeigt eine schematische Ansicht von vier Düsenreihen für eine Applikationsvorrichtung gemäß einer wiederum anderen Ausführungsform der Erfindung,
- Figur 11: zeigt eine schematische Ansicht von vier Düsenreihen für eine Applikationsvorrichtung gemäß einer noch anderen Ausführungsform der Erfindung,
- Figur 12: zeigt eine schematische Ansicht von vier Düsenreihen für eine Applikationsvorrichtung gemäß einer noch anderen Ausführungsform der Erfindung,
- Figur 13: zeigt eine schematische Ansicht einer Mechanik zur Kopplung/Führung von Düsenreihen für eine Applikationsvorrichtung gemäß einer Ausführungsform der Erfindung
- Figur 14: zeigt eine schematische Ansicht der Düsenreihen der Figur 13 in positionsangepasster Stellung,
- Figur 15: zeigt eine schematische Ansicht einer Mechanik zur Kopplung/Führung von Düsenreihen für eine Applikationsvorrichtung gemäß einer anderen Ausführungsform der Erfindung
- Figur 16: zeigt eine schematische Ansicht der Düsenreihen der Figur 15 in positionsangepasster Stellung,
- Figur 17: zeigt eine schematische Ansicht zur Veranschaulichung eines Problems, wenn Düsen eines Druckkopfs z. B. aufgrund baulicher Randbedingungen nicht eng genug zueinander positioniert werden können,
- Figur 18: zeigt eine schematische Ansicht zur Veranschaulichung, wenn mehrere Druckköpfe zur Erhöhung der Flächenleistung und/oder zur Ermöglichung eines homogenen Applikationsmittelfils gemäß einer Ausführungsform der Erfindung hintereinander angeordnet sind,
- Figuren 19 und 20: zeigen schematische Ansichten zur Veranschaulichung eines Problems, wenn mehrere hintereinander angeordnete Druckköpfe durch einen Applikationsroboter verdreht werden,
- Figur 21: zeigt zwei Applikationsroboter gemäß einer Ausführungsform der Erfindung, und
- Figur 22: zeigt einen Teils eines Druckkopfs gemäß einer Ausführungsform der Erfindung.

Die unter Bezugnahme auf die Figuren beschriebenen bevorzugten Ausführungsformen der Erfindung stimmen teilweise überein, wobei ähnliche oder identische Teile mit den gleichen Bezugszeichen versehen sind, und zu deren Erläuterung auch auf die Beschreibung anderer Ausführungsformen oder Figuren verwiesen wird, um Wiederholungen zu vermeiden.

Der Übersichtlichkeit halber sind in den Figuren meist nur jeweils eine Düse, nur ein zugehöriger Applikationsmittelstrahl und nur einige Düsenabstände mit Bezugszeichen versehen.

Figur 1 zeigt eine schematische Ansicht von drei Düsenreihen 1, 2 und 3 für eine Applikationsvorrichtung V gemäß einer Ausführungsform der Erfindung, wobei Figur 2 eine zugehörige schematische Ansicht der drei Düsenreihen 1, 2, 3 in zur Positionsanpassung verdrehter Stellung zeigt. Die Applikationsvorrichtung V wird nachfolgend unter gemeinsamer Bezugnahme auf die Figuren 1 und 2 beschrieben.

Die Applikationsvorrichtung V dient zum Applizieren eines Applikationsmittels auf ein Bauteil, vorzugsweise zur Applikation eines Lacks auf ein Kraftfahrzeugkarosseriebauteil.

Die Applikationsvorrichtung V umfasst einen Druckkopf 100 zum serienweisen und zerstäubungsfreien und somit insbesondere im Wesentlichen oversprayfreien Applizieren des Applikationsmittels. Der Druckkopf 100 dient zur Montage an einen Applikationsroboter.

Der Druckkopf 100 umfasst drei Düsenreihen 1, 2, 3, die durch den Applikationsroboter bewegbar sind.

Eine erste Düsenreihe 1 ist in eine erste Düsenplatte P1 eingearbeitet und umfasst fünf Düsen 1.1 zur Ausgabe von Applikationsmittelstrahlen S1.

Eine zweite Düsenreihe 2 ist in eine zweite Düsenplatte P2 eingearbeitet und umfasst fünf Düsen 2.1 zur Ausgabe von Applikationsmittelstrahlen S2.

Eine dritte Düsenreihe 3 ist in eine dritte Düsenplatte P3 eingearbeitet und umfasst fünf Düsen 3.1 zur Ausgabe von Applikationsmittelstrahlen S3.

Bezugszeichen M kennzeichnet die zweckmäßig translatorische Bewegungsrichtung des Druckkopfs 100 und somit der Düsenreihen 1, 2, 3.

Die drei Düsenreihen 1, 2, 3 sind an ein und demselben Drucckopf 100 angebracht.

Während eines Applikationsvorgangs wird es üblicherweise erforderlich, dass der Druckkopf 100 und somit die Düsenreihen 1, 2, 3 z. B. Bauteilgeometrie-abhängig um eine gemeinsame Verdrehachse verdreht werden müssen, was in den Figuren 1 und 2 durch den Drehpfeil X angedeutet ist. Die Verdrehung X erfolgt üblicherweise durch eine Handachse des Applikationsroboters und vorzugsweise um eine Verdrehachse im Wesentlichen senkrecht zum Bauteil, abgestützt am Roboter.

Die "Geometrie" kann auch durch An- oder Abschalten erzeugt werden. Nur sind dann "Absätze" in Größe des Düsenabstandes im Lack sichtbar. Wenn das nicht akzeptabel bzw. gut genug für die optische Lösung für das lackierte Teil ist, dann bleibt nur das Verdrehen als Lösung.

Ein Verdrehen X des Druckkopfs 100 zusammen mit den Düsenreihen 1, 2, 3, ohne die später erläuterte Positionsanpassung, würde zu einer Düsenreihenpositionierung ähnlich wie z. B. in Figur 19 rechts gezeigt führen, was wiederum zu einem inhomogenen Lackfilm ähnlich wie z. B. in Figur 20 unten gezeigt führen würde. Ein inhomogenes Lackbild ist insbesondere im Bereich der Kraftfahrzeuglackierung inakzeptabel.

Die zumindest drei Düsenreihen 1, 2, 3 sind deshalb beweglich, um eine Positionsanpassung der Düsen 1.1 der ersten Düsenreihe 1, der Düsen 2.1 der zweiten Düsenreihe 2 und der Düsen 3.1 der dritten Düsenreihe 3 zu ermöglichen. Die Positionsanpassung erlaubt, im Gegensatz zu der z. B. in Figur 19 gezeigten Ausführung, insbesondere eine Relativbewegung zwischen den drei Düsenreihen 1, 2, 3.

Die Beweglichkeitsfunktion der drei Düsenreihen 1, 2, 3 ermöglicht, dass eine durch den Applikationsroboter erzeugte Verdrehung X der drei Düsenreihen 1, 2, 3 so korrigiert werden kann, dass die veränderlichen Düsenabstände S zwischen den Düsen 1.1 der ersten Düsenreihe 1, den Düsen 2.1 der zweiten Düsenreihe 2 und den Düsen 3.1 der dritten Düsenreihe 3 gleichmäßig voneinander beabstandet werden.

Die Düsenabstände S entsprechen den Düsenabständen senkrecht zur translatorischen Bewegungsrichtung M des Druckkopfs 100.

Aus der Verdrehung X folgert zwar, dass die Düsenabstände S zwischen den Düsen 1.1, den Düsen 2.1 und den Düsen 3.1 größer oder kleiner werden können. Sie können aber durch die Positionsanpassung trotzdem gleichmäßig voneinander beabstandet gehalten werden.

Trotz einer durch den Applikationsroboter erzeugten Verdrehung X ermöglicht die Positionsanpassung gleichmäßige Düsenabstände S zwischen den Düsen 1.1 der ersten Düsenreihe 1, den Düsen 2.1 der zweiten Düsenreihe 2 und den Düsen 3.1 der dritten Düsenreihe 3.

Trotz der Verdrehung X ermöglicht die Positionsanpassung eine Homogenitätserhaltung des durch das Applikationsmittel erzeugten Applikationsmittelfilms auf dem Bauteil.

Die drei Düsenplatten P1, P2, P3 samt zugehörigen Düsenreihen 1, 2, 3 sind zur Positionsanpassung drehbar.

So ist die erste Düsenreihe 1 um eine mittig zur ersten Düsenreihe 1 angeordnete erste Drehachse D1 drehbar. Die zweite Düsenreihe 2 ist um eine mittig zur zweiten Düsenreihe 2 angeordnete zweite Drehachse D2 drehbar. Die dritte Düsenreihe 3 ist um eine mittig zur dritten Düsenreihe 3 angeordnete dritte Drehachse D3 drehbar. Die drei Drehachsen D1, D2, D3 sind gleichmäßig voneinander beabstandet sind und in einer Reihe angeordnet.

Die drei Düsenreihen 1, 2, 3 sind zur Positionsanpassung und/oder als Führungsmechanik über eine Parallelogramm-Mechanik miteinander verbunden, die darüber hinaus für eine synchronisierte und somit gleichmäßige Bewegung der Düsenplatten P1, P2, P3 und somit der Düsenreihen 1, 2, 3 sorgt.

Eine Steuerung, z.B. eine Robotersteuerungssoftware, könnte je nach Verdrehwinkel die Lackauftreffpunkte auf der Oberfläche berechnen und entsprechend korrigieren, so dass die vorhandenen Bahndaten entsprechend neu kalkuliert werden, d.h. eine Korrektur der Verschiebung der Lackauftreffpunkte und eine Korrektur der Bahnen, da sich die Bahnbreite ändert. Dies führt zu mehr oder weniger Bahnen, die automatisch korrigiert oder gar erzeugt werden können. Dies gilt für jede Art der Verdrehung. Auch schon bei nur einer Düsenreihe.

Die drei Düsenreihen 1, 2, 3 können, wie zuvor erwähnt, an ein und demselben Druckkopf 100 angebracht sein. Allerdings ist auch eine andere Ausführungsform möglich, die durch die in den Figuren 1 und 2 in Klammern gesetzten Bezugszeichen dargestellt wird.

So kann z. B. die erste Düsenreihe 1 an einem ersten Drucckopf 100 angebracht sein. Die zweite Düsenreihe 2 kann an einem zweiten Druckkopf 101 angebracht sein. Die dritte Düsenreihe 3 kann an einem dritten Druckkopf 102 angebracht sein.

Zur Erzielung der Beweglichkeitsfunktion und/oder der Positionsanpassung sind folgende Varianten einzeln oder in Kombination miteinander möglich:
Die jeweilige Düsenreihe 1, 2, 3 ist relativ zu ihrem Drucckopf 100, 101, 102 beweglich.

Die jeweilige Düsenreihe 1, 2, 3 ist gemeinsam mit ihrem Druckkopf 100, 101, 102 beweglich, so dass die jeweilige Düsenreihe 1, 2, 3 relativ zu ihrem Druckkopf 100, 101, 102 ortsfest angeordnet ist und die Bewegung der jeweiligen Düsenreihe 1, 2, 3 durch eine Bewegung ihres Druckkopfs 100, 101, 102 verursacht wird.

Es wird folglich ersichtlich, dass im Kontext der Erfindung zur Positionsanpassung zweckmäßig zumindest eine Düsenreihe relativ zu ihrem Druckkopf beweglich sein kann und/oder zumindest eine Düsenreihe gemeinsam mit ihrem Druckkopf beweglich sein kann.

Figur 3 zeigt eine schematische Ansicht zur Darstellung des Wirkprinzips einer Applikationsvorrichtung V gemäß einer Ausführungsform der Erfindung. Auch bei dieser Ausführungsform können die einzelnen Düsenreihen 1, 2, 3 relativ zu ihrem Druckkopf 100, 101, 102 beweglich sein oder aber zusammen mit ihrem Druckkopf 100, 101, 102 beweglich sein, was in Figur 3 erneut durch Bezugszeichen ohne und mit Klammern verdeutlicht werden soll.

Eine Besonderheit der in Figur 3 gezeigten Ausführungsform ist, dass die Positionsanpassung nicht durch verdrehbare Düsenreihen erfolgt, sondern indem die erste Düsenreihe 1 / Druckkopf 100 und die dritte Düsenreihe 3 / Druckkopf 102 längsverschieblich sind, was in Figur 3 oben durch die zwei Doppelfeile angedeutet ist. Die zweite Düsenreihe 2 / Drucckopf 101 kann, muss aber keine Beweglichkeitsfunktion zur Positionsanpassung aufweisen.

Figur 3 zeigt, dass trotz Verdrehung X ein gleichmäßiger, homogener Lackfilm möglich ist.

Figur 4 zeigt eine schematische Ansicht von vier drehbaren Düsenreihen 1, 2, 3, 4 in vier Düsenplatten P1, P2, P3, P4 für eine Applikationsvorrichtung V gemäß einer Ausführungsform der Erfindung.

Die erste Düsenreihe 1 umfasst dreizehn Düsen 1.1 zur Ausgabe von dreizehn Applikationsmittelstrahlen S1.

Die zweite Düsenreihe 2 umfasst dreizehn Düsen 2.1 zur Ausgabe von dreizehn Applikationsmittelstrahlen S2.

Die dritte Düsenreihe 3 umfasst dreizehn Düsen 3.1 zur Ausgabe von dreizehn Applikationsmittelstrahlen S3.

Die vierte Düsenreihe 4 umfasst dreizehn Düsen 4.1 zur Ausgabe von dreizehn Applikationsmittelstrahlen S4.

In Figur 4 sind die Düsenplatten P1, P2, P3 und P4 baugleich, in der gezeigten Ausrichtung aber in deren Längsrichtung versetzt angeordnet. Es sind also je Düsenplatte P1, P2, P3, P4 einzelne Offsets Z, Y, X vorhanden.

S kennzeichnet die Düsenabstände zwischen den Düsen 1.1, den Düsen 2.1, den Düsen 3.1 und den Düsen 4.1.

B kennzeichnet die Bahnbreite.

Figur 5 zeigt eine schematische Ansicht von erneut vier Düsenreihen 1, 2, 3, 4 in vier Düsenplatten P1, P2, P3, P4 für eine Applikationsvorrichtung V gemäß einer Ausführungsform der Erfindung.

In Figur 5 sind die vier Düsenreihen 1, 2, 3, 4 mittels der zugehörigen Düsenplatten P1, P2, P3, P4 über eine (in Figur 5 obere und untere) mechanische Verkopplungsverbindung miteinander verbunden, so dass eine Bewegung einer der Düsenreihen 1, 2, 3, 4 eine entsprechende Bewegung der anderen Düsenreihen 1, 2, 3, 4 bewirkt oder umgekehrt, wodurch z. B. eine Master-Slave-Verbindung zwischen den Düsenreihen 1, 2, 3, 4 ermöglicht werden kann. Die Verkopplungsverbindung führt ferner vorteilhaft zu einer Synchronisierung der einzelnen Bewegungen der Düsenreihen 1, 2, 3, 4.

Allerdings können die einzelnen Düsenreihen 1, 2, 3, 4 auch durch Einzelantriebe separat zur Positionsanpassung angetrieben werden. Auch hier kann die Verkopplungsverbindung für eine gleichmäßige, synchronisierte Bewegung der Düsenreihen 1, 2, 3, 4 sorgen.

Figur 6 zeigt eine schematische Ansicht von vier Düsenreihen 1, 2, 3, 4 in vier Düsenplatten P1, P2, P3, P4 für eine Applikationsvorrichtung V gemäß einer Ausführungsform der Erfindung.

Eine Besonderheit der in Figur 6 gezeigten Ausführungsform ist, dass die Düsenplatten P1, P2, P3, P4 nicht baugleich sind, sondern die Düsenreihen 1, 2, 3, 4 ein Offset X-Y-Z je Düsenreihe 1, 2, 3, 4 aufweisen.

Figur 7 zeigt eine schematische Ansicht von erneut vier Düsenreihen 1, 2, 3, 4 in vier Düsenplatten P1, P2, P3, P4 für eine Applikationsvorrichtung V gemäß einer Ausführungsform der Erfindung, allerdings in einer im Vergleich zu den Figuren 4 bis 6 verdrehten, positionsangepassten Stellung.

Die Abstände der Applikationsmittelauftreffpunkte zueinander und die Bahnbreite werden kleiner, die Abstände werden aber über die gesamte Bahnbreite gleich. Daraus folgt insbesondere eine gleichmäßige Schichtdickenverteilung und ein optimales Lackierergebnis.

D kennzeichnet die Düsenabstände zwischen den Düsen 1.1, den Düsen 2.1, den Düsen 3.1 und den Düsen 4.1.

E kennzeichnet die Bahnbreite.

Es gilt mit Blick auf die Figuren 4 bis 7:
α = Drehwinkel zur Positionsanpassung
D kleiner S
E kleiner B

Figur 8 zeigt eine schematische Ansicht von erneut vier Düsenreihen 1, 2, 3, 4 in vier Düsenplatten P1, P2, P3, P4 für eine Applikationsvorrichtung V gemäß einer Ausführungsform der Erfindung, allerdings in einer im Vergleich zu Figuren 7 stärker verdrehten, positionsangepassten Stellung.

Es gilt mit Blick auf die Figuren 4 bis 8:
β = Drehwinkel zur Positionsanpassung
D kleiner S
E kleiner B

Figur 9 zeigt eine schematische Ansicht von erneut vier Düsenreihen 1, 2, 3, 4 in vier Düsenplatten P1, P2, P3, P4 für eine Applikationsvorrichtung V gemäß einer Ausführungsform der Erfindung, allerdings in einer im Vergleich zu Figur 8 stärker verdrehten, positionsangepassten Stellung.

Es gilt mit Blick auf die Figuren 4 bis 9:
γ = Drehwinkel zur Positionsanpassung
D kleiner S
E kleiner B

Figur 10 zeigt eine schematische Ansicht von erneut vier Düsenreihen 1, 2, 3, 4 in vier Düsenplatten P1, P2, P3, P4 für eine Applikationsvorrichtung V gemäß einer Ausführungsform der Erfindung.

Die erste Düsenreihe 1 ist um eine außermittige, aber auf der Längsachse der ersten Düsenreihe 1 angeordnete erste Drehachse D1 drehbar. Die zweite Düsenreihe 2 ist um eine außermittige, aber auf der Längsachse der zweiten Düsenreihe 2 angeordnete zweite Drehachse D2 drehbar. Die dritte Düsenreihe 3 ist um eine außermittige, aber auf der Längsachse der dritten Düsenreihe 3 angeordnete dritte Drehachse D3 drehbar. Die vierte Düsenreihe 4 ist um eine außermittige, aber auf der Längsachse der vierten Düsenreihe 4 angeordnete vierte Drehachse D4 drehbar. Die Drehachsen D1, D2, D3, D4 sind in einer Reihe angeordnet.

In einer besonderen Ausführung liegen die Drehachsen D1, D2, D3, D4 auf einer Linie. Diese Linie kann parallel zur Lackierrichtung zeigen.

In Figur 10 unten ist ebenfalls erneut eine mechanische Verkopplungsverbindung zur Verbindung der Düsenreihen 1, 2, 3, 4 zu sehen.

Figur 11 zeigt eine schematische Ansicht von erneut vier Düsenreihen 1, 2, 3, 4 in vier Düsenplatten P1, P2, P3, P4 in positionsangepasster Stellung für eine Applikationsvorrichtung V gemäß einer Ausführungsform der Erfindung.

Figur 12 zeigt eine schematische Ansicht von erneut vier Düsenreihen 1, 2, 3, 4 in vier Düsenplatten P1, P2, P3, P4 für eine Applikationsvorrichtung V gemäß einer Ausführungsform der Erfindung.

Die Düsenplatten 1, 2, 3, 4 sind baugleich, aber in deren Längsrichtung versetzt zueinander angeordnet, so dass einzelne ungleichmäßige Offsets X-Y-Z je Düsenplatte 1, 2, 3, 4 vorhanden sind.

Eine weitere Besonderheit ist, dass die Drehachsen D1, D2, D3, D4 jeweils außermittig zur jeweiligen Düsenreihe 1, 2, 3, 4, aber dennoch auf der Längsachse der jeweiligen Düsenreihe 1, 2, 3, 4 und in Reihe zueinander angeordnet sind.

Figur 13 zeigt eine schematische Ansicht einer Mechanik zum Koppeln, Führen und Antreiben von Düsenreihen 1 und 2 (alternativ separaten Druckköpfen 100, 101) für eine Applikationsvorrichtung V gemäß einer Ausführungsform der Erfindung, wobei Figur 14 die Düsenreihen 1 und 2 in positionsangepasster Stellung zeigt.
Die Figuren 13 und 14 zeigen insbesondere, dass zur Positionsanpassung eine Konturkurven- und/oder Kurvenscheibenmechanik eingesetzt werden kann.

Figur 15 zeigt eine schematische Ansicht einer Mechanik zum Koppeln, Führen und Antreiben von Düsenreihen 1 und 2 (alternativ separaten Druckköpfen 100, 101) für eine Applikationsvorrichtung V gemäß einer anderen Ausführungsform der Erfindung, wobei Figur 16 die Düsenreihen 1 und 2 in positionsangepasster Stellung zeigt.

In Figuren 15 und 16 kann ein Dreh Stellmotor M dazu genutzt werden, um die Düsenreihen 1 und 2 zur Positionsanpassung zu verschieben.

Figur 17 verdeutlicht das Problem eines nicht homogenen oder sogar nicht geschlossenen Lackfilms.

Figur 18 verdeutlich eine Lösungsmöglichkeit für das in Figur 17 erläuterte Problem, nämlich die Verwendung mehrerer hintereinander angeordneter Druckköpfe.

Figur 19 links zeigt Düsenreihen in unverdrehter Position.

Figur 19 rechts zeigt die Düsenreihen nach einer Verdrehung X um eine gemeinsame Verdrehachse durch einen Applikationsroboter.

Figur 19 rechts zeigt insbesondere die ungleichmäßigen Düsenabstände zwischen den Düsen der Düsenreihen, welche zu einem inakzeptablen, insbesondere inhomogenen Lackfilm führen.

Figur 20 verdeutlicht das Problem, dass trotz mehreren hintereinander angeordneten Druckköpfen eine Verdrehung X der Druckköpfe zu einem nicht homogenen oder sogar nicht geschlossenen Lackfilms führt.

Figur 21 zeigt zwei Applikationsroboter R mit jeweils einer Applikationsvorrichtung V wie hierin offenbart, wobei nur der linke Applikationsroboter R mit Bezugszeichen versehen ist.

Der Applikationsroboter R umfasst vorzugsweise zumindest fünf oder zumindest sechs bewegliche Roboterachsen und dient zur Führung eines oder mehrerer Druckköpfe 100 und somit insbesondere ebenfalls zur Führung von zumindest zwei Düsenreihen 1, 2, wie hierin offenbart. Der zumindest eine Druckkopf 100 dient zum serienweisen, zerstäubungsfreien Applizieren des Applikationsmittels auf ein Bauteil T in Form einer Kraftfahrzeugkarosserie. Ein Verdrehen X des zumindest einen Druckkopfs 100 erfolgt durch die Handachse des Applikationsroboters mit einer Abstützung an der Robotermechanik.

Figur 22 zeigt eine Prinzip-/Detailansicht eines Teils des Druckkopfes 100.

Figur 22 zeigt eine Düsenplatte P1 und eine Düse 1.1 in der Düsenplatte P1. Ein relativ zu der Düsenplatte P1 bewegliches, vorzugsweise magnetisches, Ventilelement 20 (z. B. Anker oder Ventilnadel) dient zur Steuerung der Applikationsmittelabgabe durch die Düse 1.1, wobei das bewegliche Ventilelement 20 die Düse 1.1 in einer Schließstellung verschließt und in einer Öffnungsstellung freigibt. Ein elektromechanischer Antrieb (zweckmäßig Ventilantrieb) 21 dient zum Bewegen des Ventilelements 20. Der Druckkopf 100 weist eine Vielzahl solcher Düsen 1.1 auf, mit jeweils zugehörigem Ventilelement 20 und zugehörigem Antrieb 21.

Der Antrieb 21 umfasst eine elektrische Spule 22 zur Betätigung des Ventilelements 20 in Abhängigkeit von der Bestromung der Spule 22, insbesondere zur Betätigung des Ventilelements 20 in die Öffnungsstellung. Der Antrieb 21 umfasst ferner ein elastisches Rückstellelement 23, z. B. eine Spiralfeder, zur Betätigung des Ventilelements 20 in die Schließstellung.

Das zu applizierende Applikationsmittel wird über eine Applikationsmittelzuführung 24 im Druckkopf 100 den Düsen 1.1 zugeführt. Die Applikationsmittelzuführung 24 wird (in Figur 22 unten) durch die Düsenplatte P1 und (in Figur 22 oben) durch eine weitere Platte 25 begrenzt, wobei die Düsenplatte 1 und die Platte 25 separate Bauteile sein können oder Teil einer z. B. einstückig-integralen (z. B. runden oder rechteckförmigen) rohrförmigen Applikationsmittelzuführung 24.

Die Platte 25 weist koaxial zu der Düse 1.1 eine Öffnung auf, auf die ein Spulenrohr 26 koaxial aufgesetzt ist, wobei das Spulenrohr 26 mit der Spule 22 bewickelt ist.

In dem Spulenrohr 26 befindet sich ein magnetischer Spulenkern 27, der am in Figur 3 oberen Ende des Spulenrohrs 26 durch eine Dichtung 28 gegenüber dem Spulenrohr 26 abgedichtet sein kann.

Darüber hinaus befindet sich in dem Spulenrohr 26 abschnittsweise das Ventilelement 20, das in Richtung des Doppelpfeils verschiebbar ist, wobei die Bewegung des Ventilelements 20, wie schon erwähnt, von der Bestromung der Spule 22 abhängt.

Figur 22 zeigt das Ventilelement 20 hierbei in einer Schließstellung, um die Düse 1.1 zu schließen. Für eine Applikation des Applikationsmittels wird die Spule 22 dagegen so bestromt, dass das Ventilelement 20 in Figur 22 nach oben gezogen wird, um die Düse 1.1 freizugeben.

Die Rückstellfeder 23 drückt das Ventilelement 20 in die Schließstellung, wenn die Spule 22 unbestromt ist.

In einem ersten Betriebsmodus kann die Spule 22 das Ventilelement 20 dauerhaft in der Öffnungsstellung halten, zur Erzeugung eines zusammenhängenden Applikationsmittelstrahls. Das Rückstellelement 10 dient zweckmäßig dazu, das Ventilelement 20 in Ruhephasen in die Schließstellung zu bewegen.

In einem zweiten Betriebsmodus kann die Spule 22 und das Rückstellelement 23 dafür sorgen, dass das Ventilelement 20 zwischen der Öffnungsstellung und der Schließstellung mit hoher Frequenz hin- und her bewegt wird, zur Erzeugung eines mehrere Tropfen aufweisenden Tropfenstrahls.

Allgemein ist noch zu erwähnen, dass die beim Applikationsvorgang resultierenden Auftreffpunkte der Applikationsmittelstrahlen, die im Kontext der Erfindung als zusammenhängende Applikationsmittelstrahlen und/oder Tropfen umfassende Tropfenstrahlen realisiert werden können, vorzugsweise zueinander denselben Mitten-Abstand aufweisen, so dass beim Verlaufen (Ausbreiten) des Applikationsmittels auf dem Bauteil ein homogener Applikationsmittelfilm entstehen kann.

Die Erfindung ist nicht auf die vorstehend beschriebenen bevorzugten Ausführungsbeispiele beschränkt, sondern durch die beigefügten Ansprüche definiert.

### Bezugszeichenliste:

- 1: Düsenreihe
- 1.1: Düsen
- P1: Düsenplatte
- S1: Applikationsmittelstrahlen, z. B. zusammenhängende Applikationsmittelstrahlen oder Tropfenstrahlen
- D1: Drehachse

- 2: Düsenreihe
- 2.1: Düsen
- P2: Düsenplatte
- S2: Applikationsmittelstrahlen, z. B. zusammenhängende Applikationsmittelstrahlen oder Tropfenstrahlen
- D2: Drehachse

- 3: Düsenreihe
- 3.1: Düsen
- P3: Düsenplatte
- S3: Applikationsmittelstrahlen, z. B. zusammenhängende Applikationsmittelstrahlen oder Tropfenstrahlen
- D3: Drehachse

- 4: Düsenreihe
- 4.1: Düsen
- P4: Düsenplatte
- S4: Applikationsmittelstrahlen, z. B. zusammenhängende Applikationsmittelstrahlen oder Tropfenstrahlen
- D4: Drehachse

- S, D: Düsenabstände, vorzugsweise senkrecht zur zweckmäßig translatorischen Bewegungsrichtung des zumindest eines Druckkopfs
- B, E: Bahnbreite
- X: Verdrehung, vorzugsweise Applikationsroboter-verursacht
- V: Applikationsvorrichtung
- 100: Druckkopf
- 101: Druckkopf
- 102: Druckkopf
- M: Druckkopf-Bewegungsrichtung, vorzugsweise translatorisch
- R: Applikationsroboter
- T: Bauteil, vorzugsweise Kraftfahrzeugkarosserie

- 20: Ventilelement, vorzugsweise Anker und/oder Ventilnadel
- 21: A Antrieb, insbesondere Ventilantrieb
- 22: Spule
- 23: Rückstellelement
- 24: Applikationsmittelzuführung
- 25: Platte
- 26: Spulenrohr
- 27: Spulenkern
- 28: Dichtung zwischen Spulenkern und Spulenrohr

## Patentansprüche

1. Applikationsvorrichtung (V) zum Applizieren eines Applikationsmittels, vorzugsweise eines Lacks, auf ein Kraftfahrzeugkarosseriebauteil (T), umfassend:
- zumindest einen Druckkopf (100, 101) zum vorzugsweise serienweisen Applizieren des Applikationsmittels und zur Montage an einen Applikationsroboter (R), der mindestens fünf bewegliche Roboterachsen einschließlich einer Handachse aufweist, und
- zumindest zwei Düsenreihen (1, 2), die durch den Applikationsroboter (R) bewegbar einschließlich verdrehbar sind, wobei die zumindest zwei Düsenreihen (1, 2) eine erste Düsenreihe (1) mit mehreren Düsen (1.1) zur Ausgabe von Applikationsmittelstrahlen (S1) und zumindest eine weitere Düsenreihe (2) mit mehreren Düsen (2.1) zur Ausgabe von Applikationsmittelstrahlen (S2) umfassen,
**dadurch gekennzeichnet, dass**
- zumindest eine Düsenreihe (1, 2) der zumindest zwei Düsenreihen (1, 2) zusätzlich zu der Verdrehung durch den Applikationsroboter (R) relativ zu der zumindest einen weiteren Düsenreihe (2) beweglich ist zur Positionsanpassung der Düsen (1.1) der ersten Düsenreihe (1) und der Düsen (2.1) der zumindest einen weiteren Düsenreihe (2), um dadurch eine durch den Applikationsroboter (R) verursachte Verdrehung der zumindest zwei Düsenreihen zu korrigieren.

2. Applikationsvorrichtung (V) nach Anspruch 1, **dadurch gekennzeichnet, dass**
- die zumindest eine bewegliche Düsenreihe (1, 2) beweglich ist, um eine durch den Applikationsroboter (R) erzeugbare Verdrehung (X) der zumindest zwei Düsenreihen (1, 2) so zu korrigieren, dass die Düsenabstände (S, D) zwischen den Düsen (1.1) der ersten Düsenreihe (1) und den Düsen (2.1) der zumindest einen weiteren Düsenreihe (2) gleichmäßig voneinander beabstandet werden, und/oder
- durch eine durch den Applikationsroboter (R) erzeugbare Verdrehung (X) der zumindest zwei Düsenreihen (1, 2) die Düsenabstände (S, D) zwischen den Düsen (1.1) der ersten Düsenreihe (1) und den Düsen (2.1) der zumindest einen weiteren Düsenreihe (2) größer oder kleiner werden, aber durch die Positionsanpassung gleichmäßig voneinander beabstandet werden, und/oder
- die Positionsanpassung eine Relativbewegung zwischen den zumindest zwei Düsenreihen (1, 2) ermöglicht, und/oder
- die Verdrehung (X) der zumindest zwei Düsenreihen (1, 2) um eine gemeinsame Verdrehachse erfolgt und vorzugsweise durch eine Handachse des Applikationsroboters (R), und/oder
- trotz einer durch den Applikationsroboter (R) erzeugbaren Verdrehung (X) der zumindest zwei Düsenreihen (1, 2) die Positionsanpassung gleichmäßige Düsenabstände (S, D) zwischen den Düsen (1.1) der ersten Düsenreihe (1) und den Düsen (2.1) der zumindest einen weiteren Düsenreihe (2) ermöglicht, und/oder
- trotz einer durch den Applikationsroboter (R) erzeugbaren Verdrehung (X) der zumindest zwei Düsenreihen (1, 2) die Positionsanpassung eine Homogenitätserhaltung des durch das Applikationsmittel erzeugbaren Applikationsmittelfilms auf dem Bauteil (T) ermöglicht.

3. Applikationsvorrichtung (V) nach einem der vorhergehenden Ansprüche, **dadurch gekennzeichnet, dass** die zumindest eine bewegliche Düsenreihe (1, 2) drehbar ist und eine Drehachse (D1, D2) aufweist, die
- mittig oder außermittig zu der zumindest einen beweglichen Düsenreihe (1, 2) positioniert ist, wobei insbesondere
a) die Drehachse (D1, D2)
a1) auf der Längsachse der zumindest einen beweglichen Düsenreihe (1, 2) positioniert ist, und/oder
a2) außerhalb oder innerhalb der zumindest einen beweglichen Düsenreihe (1, 2) positioniert ist,
und/oder
b) alle Drehpunkte auf einer Linie oder bei doppelten Drehpunkten pro Düsenreihe zwei Linien liegen, wobei
c) die beiden Linien parallel sind, und/oder
d) eine Linie der Drehpunkte in Fahrrichtung liegt, und/oder
e) der Roboter dafür sorgt, dass die Drehachsen in Lackierrichtung bewegt werden.

4. Applikationsvorrichtung (V) nach einem der Ansprüche 1 bis 3, **dadurch gekennzeichnet, dass** mehrere Düsenreihen (D1, D2) drehbar sind und jeweils eine eigene Drehachse (D1, D2) aufweisen, wobei vorzugsweise die einzelnen Drehachsen (D1, D2) gleichmäßig voneinander beabstandet sind und/oder in einer Reihe angeordnet sind.

5. Applikationsvorrichtung (V) nach einem der vorhergehenden Ansprüche, **dadurch gekennzeichnet, dass** die zumindest eine bewegliche Düsenreihe (1, 2) längsverschiebbar ist.

6. Applikationsvorrichtung (V) nach einem der vorhergehenden Ansprüche, **dadurch gekennzeichnet, dass** die Applikationsvorrichtung (V) eine Verschiebe- und/oder Drehmechanik zum Bewegen der zumindest einen beweglichen Düsenreihe (1, 2) umfasst.

7. Applikationsvorrichtung (V) nach einem der vorhergehenden Ansprüche, **dadurch gekennzeichnet, dass** die erste Düsenreihe (1) und die zumindest eine weitere Düsenreihe (2.1) beweglich ist zur Positionsanpassung der Düsen (1.1) der ersten Düsenreihe (1) und der Düsen (2.1) der zumindest einen weiteren Düsenreihe (2).

8. Applikationsvorrichtung (V) nach einem der vorhergehenden Ansprüche, **dadurch gekennzeichnet, dass** die Applikationsvorrichtung (V) zur Positionsanpassung zumindest einen Motor, vorzugsweise Elektromotor, zum Bewegen der zumindest einen beweglichen Düsenreihe (1, 2) umfasst, wobei der zumindest eine Motor insbesondere einen Schiebe- oder Drehmotor und/oder Stellmotor umfasst.

9. Applikationsvorrichtung (V) nach einem der vorhergehenden Ansprüche, **dadurch gekennzeichnet, dass** ein und derselbe Motor zum gemeinsamen Bewegen der ersten Düsenreihe (1) und der zumindest einen weitere Düsenreihe (2) dient, so dass zur Positionsanpassung die erste Düsenreihe (1) und die zumindest eine weitere Düsenreihe (2) beweglich sind,
oder dass ein erster Motor zum Bewegen der ersten Düsenreihe (1) und zumindest ein weiterer Motor zum Bewegen der zumindest einen weiteren Düsenreihe (2) dient, so dass zur Positionsanpassung die erste Düsenreihe (1) und die zumindest eine weitere Düsenreihe (2) beweglich sind.

10. Applikationsvorrichtung (V) nach einem der vorhergehenden Ansprüche, **dadurch gekennzeichnet, dass**
- die erste Düsenreihe (1) und die zumindest eine weitere Düsenreihe (2) über zumindest eine Verbindung, vorzugsweise eine Master-Slave-Verbindung und/oder eine mechanische Verkopplungsverbindung, miteinander verbunden sind, um eine Synchronisierung der Bewegungen der ersten Düsenreihe (1) und der zumindest einen weiteren Düsenreihe (2) zu bewirken, und/oder so dass eine Bewegung der ersten Düsenreihe (2) eine entsprechende Bewegung der zumindest einen weiteren Düsenreihe (1) bewirkt oder umgekehrt, und/oder
- die erste Düsenreihe (1) und die zumindest eine weitere Düsenreihe (2) zur Positionsanpassung einzeln angesteuert werden.

11. Applikationsvorrichtung (V) nach einem der vorhergehenden Ansprüche, **dadurch gekennzeichnet, dass** die Applikationsvorrichtung (V) zur Positionsanpassung zumindest eines von folgendem aufweist:
- zumindest eine Parallelogramm-Mechanik,
- zumindest eine Konturkurve,
- zumindest eine Kurvenscheibe,
- zumindest eine Getriebeeinrichtung, vorzugsweis mit Achsen,
- zumindest eine Evolventen-Verzahnung.

12. Applikationsvorrichtung (V) nach einem der vorhergehenden Ansprüche, **dadurch gekennzeichnet, dass** die Applikationsvorrichtung (V) zumindest eine Steuereinrichtung zur Berechnung von Anpassungswerten für die Positionsanpassung umfasst und vorzugsweise zum Steuern der zumindest einen beweglichen Düsenreihe (1, 2) und/oder des Applikationsroboters (R).

13. Applikationsvorrichtung (V) nach einem der vorhergehenden Ansprüche, **dadurch gekennzeichnet, dass** die zumindest eine bewegliche Düsenreihe (1, 2) an einem Druckkopf (100) angebracht ist und
- zur Positionsanpassung die zumindest eine bewegliche Düsenreihe (1, 2) relativ zu ihrem Druckkopf (100) beweglich ist, oder
- zur Positionsanpassung die zumindest eine bewegliche Düsenreihe (1, 2) mit ihrem Druckkopf (100) gemeinsam beweglich ist, so dass vorzugsweise die zumindest eine bewegliche Düsenreihe (1, 2) relativ zu ihrem Druckkopf (100) ortsfest angeordnet ist und/oder die Bewegung der zumindest einen beweglichen Düsenreihe (1, 2) durch eine Bewegung ihres Druckkopfs (100) verursacht wird, und/oder
- die erste Düsenreihe (1) und die zumindest eine weitere Düsenreihe (2) an ein und demselben Druckkopf (100) angeordnet sind und relativ zu ihrem Druckkopf (100) beweglich sind.

14. Applikationsvorrichtung (V) nach einem der vorhergehenden Ansprüche, **dadurch gekennzeichnet, dass** die Applikationsvorrichtung (V) einen ersten Druckkopf (100) und zumindest einen weiteren Druckkopf (101) aufweist.

15. Applikationsvorrichtung (V) nach Anspruch 14, **dadurch gekennzeichnet, dass** der erste Druckkopf (100) die erste Düsenreihe (1) umfasst und der zumindest eine weitere Druckkopf (101) die zumindest eine weitere Düsenreihe (2) umfasst.

16. Applikationsvorrichtung (V) nach Anspruch 14 oder 15, **dadurch gekennzeichnet, dass** zur Positionsanpassung die erste Düsenreihe (1)
- relativ zu dem ersten Druckkopf (100) beweglich ist,
oder
- mit dem ersten Druckkopf (100) gemeinsam beweglich ist, so dass vorzugsweise die erste Düsenreihe (1) relativ zu dem ersten Druckkopf (100) ortsfest angeordnet ist und/oder die Bewegung der ersten Düsenreihe (1, 2) durch eine Bewegung des ersten Druckkopfs (100) verursacht wird.

17. Applikationsvorrichtung (V) nach einem der Ansprüche 14 bis 16, **dadurch gekennzeichnet, dass** zur Positionsanpassung die zumindest eine weitere Düsenreihe (2)
- relativ zu dem zumindest einen weiteren Druckkopf (101) beweglich ist, oder
- mit dem zumindest einen weiteren Druckkopf (101) gemeinsam beweglich ist, so dass vorzugsweise die zumindest eine weitere Düsenreihe (2) relativ zu dem zumindest einen weiteren Druckkopf (101) ortsfest angeordnet ist und/oder die Bewegung der zumindest einen weiteren Düsenreihe (2) durch eine Bewegung des zumindest einen weiteren Druckkopfs (101) verursacht wird.

18. Applikationsvorrichtung (V) nach einem der Ansprüche 14 bis 17, **dadurch gekennzeichnet, dass** der erste Druckkopf (100) und/oder der zumindest eine weitere Druckkopf (101) zumindest zwei Düsenreihe (1, 2) umfasst, vorzugsweise zumindest zwei bewegliche Düsenreihen (1, 2).

19. Applikationsvorrichtung (V) nach einem der Ansprüche 14 bis 18, **dadurch gekennzeichnet, dass** der erste Druckkopf (100) und der zumindest eine weitere Druckkopf (101) durch eine Halterungseinrichtung gehalten sind und/oder zur Montage an ein und denselben Applikationsroboter (R) ausgeführt sind, wobei vorzugsweise die Halterung zur Positionsanpassung einen Bewegungsfreiheitsgrad für den ersten Druckkopfs (100) und/oder den zumindest einen weiteren Druckkopf (101) ermöglicht.

20. Applikationsvorrichtung (V) nach einem der vorhergehenden Ansprüche, **dadurch gekennzeichnet, dass** die erste Düsenreihe (1) und die zumindest eine weitere Düsenreihe (2) in deren Längsrichtung versetzt zueinander angeordnet sind, aber vorzugsweise die Düsen (1.1) der ersten Düsenreihe (1) und die Düsen (2.1) der zumindest einen weiteren Düsenreihe (2) einander nicht überlappen, und/oder dass die erste Düsenreihe (1) und die zumindest eine weitere Düsenreihe (2) orthogonal zu deren Längsrichtung hintereinander angeordnet sind.

21. Applikationsvorrichtung (V) nach einem der vorhergehenden Ansprüche, **dadurch gekennzeichnet, dass** die erste Düsenreihe (1) und die zumindest eine weitere Düsenreihe (2) vor und nach einer Positionsanpassung parallel zueinander ausgerichtet sind.

22. Applikationsvorrichtung (V) nach einem der vorhergehenden Ansprüche, **dadurch gekennzeichnet, dass** die erste Düsenreihe (1) in einer Düsenplatte (P1) angeordnet ist und die zumindest eine weitere Düsenreihe (2) in einer separaten Düsenplatte (P2) angeordnet ist.

23. Applikationsvorrichtung (V) nach einem der vorhergehenden Ansprüche, **dadurch gekennzeichnet, dass** Einzelventile zur Steuerung der Applikationsmittelabgabe aus den einzelnen Düsen (1.1) der erste Düsenreihe (1) und/oder den einzelnen Düsen (2.1) der zumindest einen weiteren Düsenreihe (2) vorgesehen sind, wobei die Einzelventile jeweils ein bewegliches Ventilelement (20) aufweisen, um die jeweilige Düse (1.1, 2.1) in einer Schließstellung zu verschließen und in einer Öffnungsstellung freizugeben, und jeweils einen elektromechanischen Antrieb (21) aufweisen, vorzugsweise einen Spulen-Rückstellelement-Antrieb (21), zum Bewegen des Ventilelements (20).

24. Applikationsvorrichtung (V) nach einem der vorhergehenden Ansprüche, **dadurch gekennzeichnet, dass** der zumindest eine Druckkopf (100, 101) zumindest eines der folgenden Merkmale aufweist:
- der zumindest eine Druckkopf (100, 101) ist zum zerstäubungs- oder sprühnebelfreien Applizieren des Applikationsmittels ausgeführt,
- der zumindest eine Druckkopf (100, 101) ist auf Dauerbetrieb ausgelegt und dient zur Flächenbeschichtung des Bauteils,
- der zumindest eine Druckkopf (100, 101) gibt einen eng begrenzten Applikationsmittelstrahl (T1, T2) ab im Gegensatz zu einem Sprühnebel,
- der zumindest eine Druckkopf (100, 101) gibt einen Tropfenstrahl (T1) ab im Gegensatz zu einem in Strahllängsrichtung zusammen hängenden Applikationsmittelstrahl (T2),
- der zumindest eine Druckkopf (100, 101) gibt einen in Strahllängsrichtung zusammen hängenden Applikationsmittelstrahl (T2) ab im Gegensatz zu einem Tropfenstrahl (T1),
- der zumindest eine Druckkopf (100, 101) weist einen Auftragswirkungsgrad von mindestens 80%, 90%, 95% oder 99% auf, so dass im Wesentlichen das gesamte applizierte Applikationsmittel vollständig auf dem Bauteil abgelagert wird,
- der zumindest eine Druckkopf (100, 101) weist eine Flächenbeschichtungsleistung von mindestens 0,5 m²/min, 1m²/min, 2m²/min oder mindestens 3m²/min auf,
- der zumindest eine Druckkopf (100, 101) weist mindestens einen elektrisch ansteuerbaren Aktor auf, um das Applikationsmittel aus dem zumindest einen Druckkopf (100, 101) auszustoßen, vorzugsweise einen Magnetaktor oder einen Piezoaktor.

25. Applikationsroboter (R), vorzugsweise Beschichtungs- oder Lackierroboter, mit zumindest einer Applikationsvorrichtung (V) nach einem der vorhergehenden Ansprüche, wobei der Applikationsroboter (R) zur Führung des zumindest eines Druckkopfes (100, 101) und der zumindest zwei Düsenreihen (1, 2) dient und zumindest fünf oder zumindest sechs bewegliche Roboterachsen aufweist.

26. Applikationsverfahren, ausgeführt durch eine Applikationsvorrichtung (V) nach einem der Ansprüche 1 bis 24, zum Applizieren eines Applikationsmittels auf ein Bauteil (T), vorzugsweise zur Applikation eines Lacks auf ein Kraftfahrzeugkarosseriebauteil (T), wobei:
- zumindest ein Druckkopf (100, 101) an einem Applikationsroboter (R) montiert ist und vorzugsweise serienweise das Applikationsmittel appliziert, und
- zumindest zwei Düsenreihen (1, 2) durch den Applikationsroboter (R) bewegt werden, wobei die zumindest zwei Düsenreihen (1, 2) eine erste Düsenreihe (1) mit mehreren Düsen (1.1) zur Ausgabe von Applikationsmittelstrahlen (S1) und zumindest eine weitere Düsenreihe (2) mit mehreren Düsen (2.1) zur Ausgabe von Applikationsmittelstrahlen (S2) umfassen, **dadurch gekennzeichnet, dass**
- zumindest eine Düsenreihe (1, 2) der zumindest zwei Düsenreihen (1, 2) bewegt wird, so dass eine Positionsanpassung der Düsen (1.1) der ersten Düsenreihe (1) und der Düsen (2.1) der zumindest einen weiteren Düsenreihe (2) erfolgt.

## Claims

1. Application device (V) for the application of an application medium, preferably a paint, onto a motor vehicle body component (T), comprising:
- at least one print head (100, 101) for application of the application medium preferably in series and for mounting on an application robot (R) which comprises at least five movable axes including a hand axis, and
- at least two nozzle rows (1, 2) which can be moved by the application robot (R), which includes a rotation, wherein the at least two nozzle rows (1, 2) comprise a first nozzle row (1) with several nozzles (1.1) for the output of application medium jets (S1) and at least one further nozzle row (2) with several nozzles (2.1) for the output of application medium jets (S2),
**characterised in that**
- at least one nozzle row (1, 2) of the at least two nozzle rows (1, 2) is, in addition to the rotation by the application robot (R), movable relative to the at least one further nozzle row (2) for the purpose of position adjustment of the nozzles (1.1) of the first nozzle row (1) and the nozzles (2.1) of the at least one further nozzle row (2), in order to thereby correct a rotation of the at least two nozzle rows caused by the application robot (R).

2. Application device (V) according to Claim 1, **characterised in that**
- the at least one movable nozzle row (1, 2) is movable in order to correct a rotation (X), which can be generated by the application robot (R), of the at least two nozzle rows (1, 2) so that the nozzle distances (S, D) between the nozzles (1.1) of the first nozzle row (1) and the nozzles (2.1) of the at least one further nozzle row (2) are evenly spaced apart from one another, and/or
- as a result of a rotation (X), which can be generated by the application robot (R), of the at least two nozzle rows (1, 2), the nozzle distances (S, D) between the nozzles (1.1) of the first nozzle row (1) and the nozzles (2.1) of the at least one further nozzle row (2) become larger or smaller, but are evenly spaced apart from one another by the position adjustment, and/or
- the position adjustment enables a relative movement between the at least two nozzle rows (1, 2), and/or
- the rotation (X) of the at least two nozzle rows (1, 2) is performed about a common rotational axis and preferably by a wrist axis of the application robot (R), and/or
- despite a rotation (X), which can be generated by the application robot (R), of the at least two nozzle rows (1, 2), the position adjustment enables uniform nozzle distances (S, E) between the nozzles (1.1) of the first nozzle row (1) and the nozzles (2.1) of the at least one further nozzle row (2), and/or
- despite a rotation (X), which can be generated by the application robot (R), of the at least two nozzle rows (1, 2), the position adjustment enables maintenance of homogeneity of the application medium film, which can be generated by the application medium, on the component (T).

3. Application device (V) according to any one of the preceding claims, **characterised in that** the at least one movable nozzle row (1, 2) is rotatable and has an axis of rotation (D1, D2), which
- is positioned centrally or eccentrically with respect to the at least one movable nozzle row (1, 2), or
wherein particularly
a) the axis of rotation (D1, D2)
a1) is positioned on the longitudinal axis of the at least one movable nozzle row (1, 2), and/or
a2) is positioned outside or inside the at least one movable nozzle row (1, 2), and/or
b) all the pivot points lie on one line or in the case of doubled pivot points for each nozzle row two lines, and/or
c) the two lines are parallel, and/or
d) a line of the pivot points lies in the direction of travel, and/or
e) the robot ensures that the axes of rotation are moved in the painting direction.

4. Application device (V) according to any one of Claims 1 to 3, **characterised in that** several nozzle rows (D1, D2) are rotatable and have in each case their own axis of rotation (D1, D2), wherein the individual axes of rotation (D1, D2) are preferably evenly spaced apart from one another and/or are arranged in a row.

5. Application device (V) according to any one of the preceding claims, **characterised in that** the at least one movable nozzle row (1, 2) is longitudinally displaceable.

6. Application device (V) according to any one of the preceding claims, **characterised in that** the application device (V) comprises a displacing and/or rotating mechanism for movement of the at least one movable nozzle row (1, 2).

7. Application device (V) according to any one of the preceding claims, **characterised in that** the first nozzle row (1) and/or the at least one further nozzle row (2.1) is/are movable for the purpose of position adjustment of the nozzles (1.1) of the first nozzle row (1) and the nozzles (2.1) of the at least one further nozzle row (2).

8. Application device (V) according to any one of the preceding claims, **characterised in that** the application device (V) comprises, for the purpose of position adjustment, at least one motor, preferably electric motor, for movement of the at least one movable nozzle row (1, 2), wherein
the at least one motor particularly comprises a sliding or rotational motor and/or servo motor.

9. Application device (V) according to any one of the preceding claims, **characterised in that**
one and the same motor serves the purpose of joint movement of the first nozzle row (1) and the at least one further nozzle row (2) so that, for the purpose of position adjustment, the first nozzle row (1) and the at least one further nozzle row (2) are movable, or
a first motor serves to move the first nozzle row (1) and at least one further motor serves to move the at least one further nozzle row (2) so that, for the purpose of position adjustment, the first nozzle row (1) and the at least one further nozzle row (2) are movable.

10. Application device (V) according to any one of the preceding claims, **characterised in that**
- the first nozzle row (1) and the at least one further nozzle row (2) are connected to one another via at least one connection, preferably a master/slave connection and/or a mechanical coupling connection, in order to bring about a synchronisation of the movements of the first nozzle row (1) and the at least one further nozzle row (2), and/or so that a movement of the first nozzle row (2) brings about a corresponding movement of the at least one further nozzle row (1) or vice versa, and/or
- the first nozzle row (1) and the at least one further nozzle row (2) are actuated individually for the purpose of position adjustment.

11. Application device (V) according to any one of the preceding claims, **characterised in that** the application device (V) has, for the purpose of position adjustment, at least one of the following:
- at least one parallelogram mechanism,
- at least one contour curve,
- at least one cam disc,
- at least one transmission apparatus, preferably with axles,
- at least one involute toothing.

12. Application device (V) according to any one of the preceding claims, **characterised in that** the application device (V) comprises at least one control apparatus for calculating adjustment values for the position adjustment and preferably for control of the at least one movable nozzle row (1, 2) and/or the application robot (R).

13. Application device (V) according to any one of the preceding claims, **characterised in that** the at least one movable nozzle row (1, 2) is fitted on a print head (100) and
- for the purpose of position adjustment, the at least one movable nozzle row (1, 2) is movable relative to its print head (100), or
- for the purpose of position adjustment, the at least one movable nozzle row (1, 2) is movable jointly with its print head (100) so that the at least one movable nozzle row (1, 2) is preferably arranged in a stationary manner relative to its print head (100) and/or the movement of the at least one movable nozzle row (1, 2) is caused by a movement of its print head (100), and/or
- the first nozzle row (1) and the at least one further nozzle row (2) are arranged on one and the same print head (100) and are movable relative to their print head (100) .

14. Application device (V) according to any one of the preceding claims, **characterised in that** the application device (V) has a first print head (100) and at least one further print head (101).

15. Application device (V) according to Claim 14, **characterised in that** the first print head (100) comprises the first nozzle row (1) and the at least one further print head (101) comprises the at least one further nozzle row (2).

16. Application device (V) according to Claim 14 or 15, **characterised in that**, for the purpose of position adjustment, the first nozzle row (1)
- is movable relative to the first print head (100), or
- is jointly movable with the first print head (100) so that the first nozzle row (1) is preferably arranged in a stationary manner relative to the first print head (100) and/or the movement of the first nozzle row (1, 2) is caused by a movement of the first print head (100).

17. Application device (V) according to any one of Claims 14 to 16, **characterised in that**, for the purpose of position adjustment, the at least one further nozzle row (2)
- is movable relative to the at least one further print head (101), or
- is jointly movable with the at least one further print head (101) so that the at least one further nozzle row (2) is preferably arranged in a stationary manner relative to the at least one further print head (101) and/or the movement of the at least one further nozzle row (2) is caused by a movement of the at least one further nozzle print head (101).

18. Application device (V) according to any one of Claims 14 to 17, **characterised in that** the first print head (100) and/or the at least one further print head (101) comprises at least two nozzle rows (1, 2), preferably at least two movable nozzle rows (1, 2).

19. Application device (V) according to any one of Claims 14 to 18, **characterised in that** the first print head (100) and the at least one further print head (101) are held by a holder apparatus and/or are embodied for mounting on one and the same application robot (R).

20. Application device (V) according to any one of the preceding claims, **characterised in**
**that** the first nozzle row (1) and the at least one further nozzle row (2) are offset with respect to one another in their longitudinal direction, but the nozzles (1.1) of the first nozzle row (1) and the nozzles (2.1) of the at least one further nozzle row (2) preferably do not overlap, and/or that the first nozzle row (1) and the at least one further nozzle row (2) are arranged behind one another orthogonally with respect to their longitudinal direction.

21. Application device (V) according to any one of the preceding claims, **characterised in that** the first nozzle row (1) and the at least one further nozzle row (2) are oriented parallel to one another before and after a position adjustment.

22. Application device (V) according to any one of the preceding claims, **characterised in that** the first nozzle row (1) is arranged in a nozzle plate (P1) and the at least one further nozzle row (2) is arranged in a separate nozzle plate (P2).

23. Application device (V) according to any one of the preceding claims, **characterised in that** single valves for control of the application medium output from the individual nozzles (1.1) of the first nozzle row (1) and/or the individual nozzles (2.1) of the at least one further nozzle row (2) are provided, wherein the single valves have in each case a movable valve element (20) in order to close the respective nozzle (1.1, 2.1) in a closing position and release it in an opening position, and have in each case an electromechanical drive (21), preferably a coil/restoring element drive (21), for movement of the valve element (20).

24. Application device (V) according to any one of the preceding claims, **characterised in that** the at least one print head (100, 101) has at least one of the following features:
- the at least one print head (100, 101) is embodied for atomisation- or spray mist-free application of the application medium,
- the at least one print head (100, 101) is configured for long-term operation and serves to surface area-coat the component,
- the at least one print head (100, 101) outputs a narrowly restricted application medium jet (T1, T2) in contrast to a spray mist,
- the at least one print head (100, 101) outputs a droplet jet (T1) in contrast to an application medium jet (T2) which is continuous in the longitudinal direction of the jet,
- the at least one print head (100, 101) outputs an application medium jet (T2) which is continuous in the longitudinal direction of the jet in contrast to a droplet jet (T1),
- the at least one print head (100, 101) has an application efficiency of at least 80%, 90%, 95% or 99% so that substantially the entire applied application medium is fully deposited on the component,
- the at least one print head (100, 101) has a surface coating output of at least 0.5 m²/min, 1m²/min, 2m²/min or at least 3m²/min,
- the at least one print head (100, 101) has at least one electrically actuable actuator in order to output the application medium from the at least one print head (100, 101), preferably a magnetic actuator or a piezo-actuator.

25. Application robot (R), preferably coating or painting robot, with at least one application device (V) according to any one of the preceding claims, wherein the application robot (R) serves to guide the at least one print head (100, 101) and the at least two nozzle rows (1, 2) and has at least five or at least six movable robot axes.

26. Application method, embodied by an application device (V) according to any one of Claims 1 to 33, for application of an application medium onto a component (T), preferably for application of a paint onto a motor vehicle body component (T), wherein:
- at least one print head (100, 101) is mounted on an application robot (R) and applies the application medium preferably in series, and
- at least two nozzle rows (1, 2) are moved by the application robot (R), wherein the at least two nozzle rows (1, 2) comprise a first nozzle row (1) with several nozzles (1.1) for the output of application medium jets (S1) and at least one further nozzle row (2) with several nozzles (2.1) for the output of application medium jets (S2),
**characterised in that**
- at least one nozzle row (1, 2) of the at least two nozzle rows (1, 2) is moved so that a position adjustment of the nozzles (1.1) of the first nozzle row (1) and the nozzles (2.1) of the at least one further nozzle row (2) is carried out.

## Revendications

1. Dispositif d'application (V) pour l'application d'un produit d'application, de préférence d'une peinture, sur un composant de carrosserie de véhicule (T), comprenant :
- au moins une tête d'impression (100, 101) pour l'application, de préférence en série, du produit d'application et destinée à être montée sur un robot d'application (R), qui comprend au moins cinq axes de robot mobiles, y compris un axe manuel, et
- au moins deux rangées de buses (1, 2) qui peuvent être mises en mouvement, y compris en rotation, par le robot d'application (R), dans lequel les au moins deux rangées de buses (1, 2) comprennent une première rangée de buses (1) avec plusieurs buses (1.1) pour l'émission de jets de produit d'application (S1) et au moins une autre rangée de buses (2) avec plusieurs buses (2.1) pour l'émission de jets de produit d'application (S2),
**caractérisé en ce que**
- au moins une rangée de buses (1, 2) des au moins deux rangées de buses (1, 2), en plus de la mise en rotation par le robot d'application (R), est mobile par rapport à l'au moins une autre rangée de buses (2) pour l'ajustement de la position des buses (1.1) de la première rangée de buses (1) et des buses (2.1) de l'au moins une autre rangée de buses (2), afin de corriger ainsi une rotation des au moins deux rangées de buses provoquée par le robot d'application (R).

2. Dispositif d'application (V) selon la revendication 1, **caractérisé en ce que**
- l'au moins une rangée de buses mobile (1, 2) est mobile afin de corriger une rotation (X), pouvant être générée par le robot d'application (R), des au moins deux rangées de buses (1, 2) de façon à ce que les distances de buses (S, D) entre les buses (1.1) de la première rangée de buses (1) et les buses (2.1) de l'au moins une autre rangée de buses (2) soient uniformément distantes entre elles et/ou
- grâce à une rotation (X), pouvant être générée par le robot d'application (R), des au moins deux rangées de buses (1, 2), les distances de buses (S, D) entre les buses (1.1) de la première rangée de buses (1) et les buses (2.1) de l'au moins une autre rangée de buses (2) peuvent devenir plus grandes ou plus petites, mais elles sont uniformément distantes entre elles grâce à l'ajustement de position et/ou
- l'ajustement de position permet un mouvement relatif entre les au moins deux rangées de buses (1, 2) et/ou
- la rotation (X) des au moins deux rangées de buses (1, 2) a lieu autour d'un axe de rotation commun et de préférence grâce à un axe manuel du robot d'application (R) et/ou
- malgré une rotation (X), pouvant être générée par le robot d'application (R), des au moins deux rangées de buses (1, 2), l'ajustement de position permet des distances de buses (S, D) régulières entre les buses (1.1) de la première rangée de buses (1) et les buses (2.1) de l'au moins une autre rangée de buses (2) et/ou
- malgré une rotation (X), pouvant être générée par le robot d'application (R), des au moins deux rangées de buses (1, 2), l'ajustement de position permet un maintien de l'homogénéité du film de produit d'application pouvant être généré par le produit d'application sur le composant (T).

3. Dispositif d'application (V) selon l'une des revendications précédentes, **caractérisé en ce que** l'au moins une rangée de buses mobile (1, 2) est rotative et comprend un axe de rotation (D1, D2) qui
- est positionné de manière centrale ou excentrée par rapport à l'au moins une rangée de buses mobile (1, 2), dans lequel, plus particulièrement
a) l'axe de rotation (D1, D2)
a1) est positionné sur l'axe longitudinal de l'au moins une rangée de buses mobile (1, 2) et/ou
a2) est positionné à l'extérieur ou à l'intérieur de l'au moins une rangée de buses mobile (1, 2)
et/ou
b) tous les centres de rotation se trouvent sur une ligne ou, en cas de double centre de rotation par rangée de buses, sur deux lignes, dans lequel
c) les deux lignes des centres de rotation se trouve dans le sens du déplacement et/ou
d) le robot fait en sorte que les axes de rotation soient déplacés dans le sens d'application de la peinture.

4. Dispositif d'application (V) selon l'une des revendications 1 à 3, **caractérisé en ce que** plusieurs rangées de buses (D1, D2) sont rotatives et comprennent chacune leur propre axe de rotation (D1, D2), dans lequel, de préférence, les différents axes de rotation (D1, D2) sont uniformément distants entre eux et/ou sont disposés dans une rangée.

5. Dispositif d'application (V) selon l'une des revendications précédentes, **caractérisé en ce que** l'au moins une rangée de buses mobile (1, 2) est coulissante longitudinalement.

6. Dispositif d'application (V) selon l'une des revendications précédentes, **caractérisé en ce que** le dispositif d'application (V) comprend un mécanisme de coulissement et/ou de rotation pour le déplacement de l'au moins une rangée de buses mobile (1, 2).

7. Dispositif d'application (V) selon l'une des revendications précédentes, **caractérisé en ce que** la première rangée de buses (1) et l'au moins une autre rangée de buses (2.1) sont mobiles pour l'ajustement des positions des buses (1.1) de la première rangée de buses (1) et des buses (2.1) de l'au moins une autre rangée de buses (2).

8. Dispositif d'application (V) selon l'une des revendications précédentes, **caractérisé en ce que** le dispositif d'application (V) comprend, pour l'ajustement de position, au moins un moteur, de préférence un moteur électrique, pour le déplacement de l'au moins une rangée de buses mobile (1, 2), dans lequel l'au moins un moteur comprend plus particulièrement un moteur de coulissement ou de rotation et/ou un servomoteur.

9. Dispositif d'application (V) selon l'une des revendications précédentes, **caractérisé en ce qu'**un seul et même moteur permet le déplacement commun de la première rangée de buses (1) et de l'au moins une autre rangée de buses (2), de façon à ce que, pour l'ajustement de position, la première rangée de buses (1) et l'au moins une autre rangée de buses (2) soient mobiles,
ou **en ce qu'**un premier moteur permet le déplacement de la première rangée de buses (1) et au moins un autre moteur permet le déplacement de l'au moins une autre rangée de buses (2), de façon à ce que, pour l'ajustement de position, la première rangée de buses (1) et l'au moins une autre rangée de buses (2) soient mobiles.

10. Dispositif d'application (V) selon l'une des revendications précédentes, **caractérisé en ce que**
- la première rangée de buses (1) et l'au moins une autre rangée de buses (2) sont reliées entre elles par l'intermédiaire d'au moins une liaison, de préférence une liaison maître-esclave et/ou une liaison de couplage mécanique, afin de permettre une synchronisation des mouvements de la première rangée de buses (1) et de l'au moins une autre rangée de buses (2), et/ou de façon à ce qu'un mouvement de la première rangée de buses (2) provoque un mouvement correspondant de l'au moins une autre rangée de buses (1) ou inversement, et/ou
- la première rangée de buses (1) et l'au moins une autre rangée de buses (2) sont contrôlées individuellement pour l'ajustement de position.

11. Dispositif d'application (V) selon l'une des revendications précédentes, **caractérisé en ce que** le dispositif d'application (V) comprend, pour l'ajustement de position, au moins un des éléments suivants :
- au moins un mécanisme à parallélogramme,
- au moins une courbe de contour,
- au moins un disque de came,
- au moins un dispositif à engrenages, de préférence avec des axes,
- au moins une denture à développante.

12. Dispositif d'application (V) selon l'une des revendications précédentes, **caractérisé en ce que** le dispositif d'application (V) comprend au moins un dispositif de commande pour le calcul de valeurs d'ajustement pour l'ajustement de position et de préférence pour le contrôle de l'au moins une rangée de buses mobile (1, 2) et/ou du robot d'application (R).

13. Dispositif d'application (V) selon l'une des revendications précédentes, **caractérisé en ce que** l'au moins une rangée de buses mobile (1, 2) est montée sur une tête d'impression (100) et
- pour l'ajustement de position, l'au moins une rangée de buses mobile (1, 2) est mobile par rapport à sa tête d'impression (100) ou
- pour l'ajustement de position, l'au moins une rangée de buses mobile (1, 2) est mobile conjointement avec sa tête d'impression (100), de façon à ce que, de préférence, l'au moins une rangée de buses mobile (1, 2) soit disposée de manière fixe par rapport à sa tête d'impression (100) et/ou à ce que le mouvement de l'au moins une rangée de buses mobile (1, 2) soit provoqué par un mouvement de sa tête d'impression (100),
et/ou
- la première rangée de buses (1) et l'au moins une autre rangée de buses (2) sont disposées sur une seule et même tête d'impression (100) et sont mobiles par rapport à leur tête d'impression (100).

14. Dispositif d'application (V) selon l'une des revendications précédentes, **caractérisé en ce que** le dispositif d'application (V) comprend une première tête d'impression (100) et au moins une autre tête d'impression (101).

15. Dispositif d'application (V) selon la revendication 14, **caractérisé en ce que** la première tête d'impression (100) comprend la première rangée de buses (1) et l'au moins une autre tête d'impression (101) comprend l'au moins une autre rangée de buses (2).

16. Dispositif d'application (V) selon la revendication 14 ou 15, **caractérisé en ce que**, pour l'ajustement de position, la première rangée de buses (1)
- est mobile par rapport à la première tête d'impression (100) ou
- est mobile conjointement avec la première tête d'impression (100) de façon à ce que, de préférence, la première rangée de buses (1) soit disposée de manière fixe par rapport à la première tête d'impression (100) et/ou à ce que le mouvement de la première rangée de buses (1, 2) soit provoqué par un mouvement de la première tête d'impression (100).

17. Dispositif d'application (V) selon l'une des revendications 14 à 16, **caractérisé en ce que**, pour l'ajustement de position, l'au moins une autre rangée de buses (2)
- est mobile par rapport à l'au moins une autre tête d'impression (101) ou
- est mobile conjointement avec l'au moins une autre tête d'impression (101) de façon à ce que, de préférence, l'au moins une autre rangée de buses (2) soit disposée de manière fixe par rapport à l'au moins une autre tête d'impression (101) et/ou à ce que le mouvement de l'au moins une autre rangée de buses (2) soit provoqué par un mouvement de l'au moins une autre tête d'impression (101).

18. Dispositif d'application (V) selon l'une des revendications 14 à 17, **caractérisé en ce que** la première tête d'impression (100) et/ou l'au moins une autre tête d'impression (101) comprend au moins deux rangées de buses (1, 2), de préférence au moins deux rangées de buses (1, 2) mobiles.

19. Dispositif d'application (V) selon l'une des revendications 14 à 18, **caractérisé en ce que** la première tête d'impression (100) et l'au moins une autre tête d'impression (101) sont maintenues par un dispositif de support et/ou sont conçues pour le montage sur un seul et même robot d'application (R), dans lequel, de préférence le support pour l'ajustement de position permet un degré de liberté de mouvement pour la première tête d'impression (100) et/ou l'au moins une autre tête d'impression (101).

20. Dispositif d'application (V) selon l'une des revendications précédentes, **caractérisé en ce que** la première rangée de buses (1) et l'au moins une autre rangée de buses (2) sont disposées de manière décalée entre elles dans leur direction longitudinale, mais de préférence les buses (1.1) de la première rangée de buses (1) et les buses (2.1) de l'au moins une autre rangée de buses (2) ne se superposent pas et/ou **en ce que** la première rangée de buses (1) et l'au moins une autre rangée de buses (2) sont disposées les unes derrière les autres de manière orthogonale par rapport à leur direction longitudinale.

21. Dispositif d'application (V) selon l'une des revendications précédentes, **caractérisé en ce que** la première rangée de buses (1) et l'au moins une autre rangée de buses (2) sont orientées de manière parallèle entre elles avant et après un ajustement de position.

22. Dispositif d'application (V) selon l'une des revendications précédentes, **caractérisé en ce que** la première rangée de buses (1) est disposée dans une plaque de buses (P1) et l'au moins une autre rangée de buses (2) est disposé dans une plaque de buses (P2) distincte.

23. Dispositif d'application (V) selon l'une des revendications précédentes, **caractérisé en ce que** des soupapes individuelles sont prévues pour le contrôle de la distribution du produit d'application à partir des différentes buses (1.1) de la première rangée de buses (1) et/ou des différentes buses (2.1) de l'au moins une autre rangée de buses (2), dans lequel les soupapes individuelles comprennent chacune un élément de soupape mobile (20) afin d'obturer la buse (1.1, 2.1) dans une position de fermeture et de la libérer dans une position d'ouverture, et comprennent chacune un entraînement électromécanique (21), de préférence un entraînement à élément de rappel à bobine (21), pour le déplacement de l'élément de soupape (20).

24. Dispositif d'application (V) selon l'une des revendications précédentes, **caractérisé en ce que** l'au moins une tête d'impression (100, 101) présente au moins une des caractéristiques suivantes :
- l'au moins une tête d'impression (100, 101) est conçue pour l'application sans pulvérisation ou sans brouillard de pulvérisation du produit d'application,
- l'au moins une tête d'impression (100, 101) est conçue pour un fonctionnement en continu et permet le revêtement de surface du composant,
- l'au moins une tête d'impression (100, 101) émet un jet de produit d'application (T1, T2) étroitement limité contrairement à un brouillard de pulvérisation,
- l'au moins une tête d'impression (100, 101) émet un jet de gouttes (T1) contrairement à un jet de produit d'application (T2) cohérent dans la direction longitudinale du jet,
- l'au moins une tête d'impression (100, 101) émet un jet de produit d'application (T2) cohérent dans la direction longitudinale du jet contrairement à un jet de gouttes (T1),
- l'au moins une tête d'impression (100, 101) présente un rendement d'application d'au moins 80 %, 90 %, 95 % ou 99 %, de façon à ce que globalement tout le produit d'application appliqué soit entièrement déposé sur le composant,
- l'au moins une tête d'impression (100, 101) présente une performance de revêtement de surface d'au moins 0,5 m²/min, 1 m²/min, 2 m²/min ou d'au moins 3 m²/min,
- l'au moins une tête d'impression (100, 101) comprend au moins un actionneur contrôlable électriquement afin d'éjecter le produit d'application de l'au moins une tête d'impression (100, 101), de préférence un actionneur magnétique ou un actionneur piézoélectrique.

25. Robot d'application (R), de préférence robot de revêtement ou de peinture, avec au moins un dispositif d'application (V) selon l'une des revendications précédentes, dans lequel le robot d'application (R) permet le guidage de l'au moins une tête d'impression (100, 101) et des au moins deux rangées de buses (1, 2) et comprend au moins cinq ou au moins six axes de robot mobiles.

26. Procédé d'application exécuté par un dispositif d'application (V) selon l'une des revendications 1 à 24, pour l'application d'un produit d'application sur un composant (T), de préférence pour l'application d'une peinture sur un composant de carrosserie de véhicule (T), dans lequel :
- au moins une tête d'impression (100, 101) est montée sur un robot d'application (R) et applique le produit d'application, de préférence en série, et
- au moins deux rangées de buses (1, 2) sont mises en mouvement par le robot d'application (R), dans lequel les au moins deux rangées de buses (1, 2) comprennent une première rangée de buses (1) avec plusieurs buses (1.1) pour l'émission de jets de produit d'application (S1) et au moins une autre rangée de buses (2) avec plusieurs buses (2.1) pour l'émission de jets de produit d'application (S2),
**caractérisé en ce que**
- au moins une rangée de buses (1, 2) des au moins deux rangées de buses (1, 2) est déplacée, de façon à ce que soit effectué un ajustement de position des buses (1.1) de la première rangée de buses (1) et des buses (2.1) de l'au moins une autre rangée de buses (2).
